# EUROPÄISCHE PATENTSCHRIFT

(11) **EP 3 620 598 B1**
(45) Veröffentlichungstag und Bekanntmachung des Hinweises auf die Patenterteilung: **22.06.2022**
(21) Anmeldenummer: 19195983.2
(22) Anmeldetag: 06.09.2019
(51) Int. Cl.: E05B 47/06, E05B 47/00, E05B 15/04

(54) **KUPPLUNGSVORRICHTUNG FÜR EINEN TÜRBESCHLAG, TÜRBESCHLAGSYSTEM UND VERFAHREN ZUM KUPPELN BZW. ENTKUPPELN EINER KUPPLUNGSVORRICHTUNG**
COUPLING DEVICE FOR A DOOR FITTING, DOOR FITTING SYSTEM AND METHOD FOR COUPLING OR UNCOUPLING OF A COUPLING DEVICE
DISPOSITIF DE COUPLAGE POUR UNE FERRURE DE PORTE, SYSTÈME DE FERRURE DE PORTE ET PROCÉDÉ DE COUPLAGE OU DE DÉCOUPLAGE D'UN DISPOSITIF DE COUPLAGE

(30) Priorität: 10.09.2018 DE 102018122016
(43) Veröffentlichungstag der Anmeldung: 11.03.2020
(73) Patentinhaber: DOM-Sicherheitstechnik GmbH & Co. KG, 50321 Brühl (DE)
(72) Erfinder: HOHF, Andres, 50321 Brühl (DE); KAISER, Thomas, 42659 Solingen (DE); KNIE, Ottmar, 54585 Esch (DE); REDDIG, Stephan, 51429 Bergisch-Gladbach (DE); VEELMANN, Martin, 40764 Langenfeld (DE)
(74) Vertreter: Witte, Weller & Partner Patentanwälte mbB

(56) Entgegenhaltungen:
- EP-A1- 1 113 130
- US-A1- 2017 306 646

## Beschreibung

Die vorliegende Erfindung betrifft eine Kupplungsvorrichtung für einen Türbeschlag und Verfahren zum Koppeln und Entkoppeln einer solchen Kupplungsvorrichtung. Die Kupplungsvorrichtung weist insbesondere ein Kupplungselement zum Koppeln von zwei Nusshäften und ein Mitnehmerelement zum Bewegen des Kupplungselements auf.

Derartige Kupplungsvorrichtungen für Türbeschläge sind im Stand der Technik allgemein bekannt.

Beispielsweise zeigt die Druckschrift EP 1 522 659 A2 ein elektrisches Schloss mit einer Mehrfunktionsfeder. Das elektrische Schloss umfasst ein Verschlusselement, eine Dekodiervorrichtung, die dazu ausgebildet ist, eine Komponente aufzunehmen, die einen Code trägt, ein erstes Betätigungselement, das mit einem inneren Griff verbunden ist und direkt mit dem Verschlusselement verknüpft ist, und ein zweites Betätigungselement, das mit einem äußeren Griff verbunden und durch eine elektromechanische Vorrichtung mit dem Verschlusselement gekoppelt ist. Das zweite Betätigungselement umfasst einen herausragenden Schaft, der starr mit dem äußeren Griff gekoppelt ist. Die elektromechanische Vorrichtung besteht aus einem Elektromotor, auf dessen Welle eine Spiralschnecke montiert ist, und aus einem Schieber, der durch eine Feder mit der Spiralschnecke gekoppelt ist. Die Feder schließt ein Ende, einen zentralen Abschnitt und ein gegenüberliegendes Ende ein. Das gegenüberliegende Ende ist zwischen zwei auseinanderfolgenden Spitzen der Spiralschnecke aufgenommen. Der Schieber ist an seinem Kopf mit einem Kopplungsmittel ausgestattet. Der herausragende Schaft endet in einer sich drehenden Platte. Das elektrische Schloss umfasst eine Gegenplatte, die ebenfalls drehbar ist. Die Platten ruhen frei auf einer Manschette, die ebenfalls drehbar ist und starr mit dem Verschlusselement gekoppelt ist. Die Platte, die Gegenplatte und die Manschette sind mit jeweiligen Kerben versehen. Das eine Ende ist an dem Körper des Schlosses befestigt, der zentrale Abschnitt greift in den Schieber ein und das Kopplungsmittel ist ausgebildet, um in die Kerben einzudringen, wenn sich der Schieber in der vorderen Position befindet, um die Platte, die Gegenplatte und die Manschette starr miteinander zu koppeln.

Des Weiteren zeigt die Druckschrift EP 1 113 130 B1 ein elektrisches Schloss, das einen Kupplungsmechanismus enthält. Der Kupplungsmechanismus ist in dem inneren Schlossschild angeordnet und hat einerseits den Zweck, die Kräfte, die übertragen werden, zu minimieren, wobei vorzeitiger Verschleiß vermieden wird, und andererseits für jedes Schloss geeignet zu sein. Seine Struktur erlaubt es, das Drehen des Handgriffs bzw. des äußeren Bedienknaufs unter keiner Last zu minimieren. Das äußere Schlossschild weist ein Schlüssellesegerät und einen äußeren Knauf auf. Das innere Schlossschild weist einen elektronischen Kontrollschaltkreis, der durch eine Batterie betrieben wird, den Kupplungsmechanismus und einen inneren Knauf auf. Ausgehend von dem Kupplungsmechanismus sind zwei konzentrische Wellen, wobei eine dieser Wellen auf die Zuhaltung des Schlosses wirkt und die andere frei dreht und mit dem äußeren Knauf verbunden ist. Ein gültiger Schlüssel aktiviert einen Motor oder ähnliches, der eine Hülse versetzt, wodurch der Kupplungsmechanismus die beiden konzentrischen Wellen temporär koppelt, so dass diese eine einzelne Einheit formen und das Öffnen des Schlosses erlauben.

Die wesentlichen technischen Anforderungen an eine solche Kupplung sind die Dauerfestigkeit (200.000 Zyklen normativ) sowie die Drehmomentfestigkeit (60 Nm normativ). Das muss mit einer möglichst kompakten Bauweise (Breite bzw. Durchmesser sowie Dicke) erreicht werden. Die Breite des Türbeschlags darf ein Höchstmaß nicht überschreiten, damit er auch auf so genannten Rohrrahmentüren montierbar ist.

Hierauf aufbauend ist es eine Aufgabe der vorliegenden Erfindung, eine Kupplungsvorrichtung für einen Türbeschlag bereitzustellen, die verschleißarm und energieeffizienter bedienbar ist.

Des Weiteren ist es eine Aufgabe der vorliegenden Erfindung, eine Kupplungsvorrichtung für einen Türbeschlag bereitzustellen, die möglichst einfach zu fertigen ist.

Erfindungsgemäß wird daher in einem ersten Aspekt vorgeschlagen, eine Kupplungsvorrichtung für einen Türbeschlag vorzusehen. Die Kupplungsvorrichtung weist eine Kupplungsbaugruppe und eine Aktuierungsbaugruppe auf. Die Kupplungsbaugruppe weist eine erste Nusshälfte, eine zweite Nusshälfte und ein Kupplungselement auf. Die Aktuierungsbaugruppe weist ein Mitnehmerelement, eine Federeinrichtung und einen Aktuator auf. Die erste Nusshälfte und die zweite Nusshälfte sind um eine Drehachse jeweils zwischen einer ersten Drehposition und einer zweiten Drehposition in einer Umfangsrichtung drehbar gelagert. Das Kupplungselement ist in einer axialen Richtung zwischen einer Kuppelposition und einer Entkuppelposition versetzbar. Die erste Nusshälfte und die zweite Nusshälfte sind in der Kuppelposition drehfest in der Umfangsrichtung gekoppelt. Die erste Nusshälfte und die zweite Nusshälfte sind in der Entkuppelposition in der Umfangsrichtung entkoppelt. Der Aktuator ist über die Federeinrichtung mit dem Mitnehmerelement gekoppelt. Das Mitnehmerelement ist in der axialen Richtung bewegbar. Das Mitnehmerelement ist mit dem Kupplungselement in der axialen Richtung gekoppelt, wenn eine mit dem Kupplungselement gekoppelte Nusshälfte in der ersten Drehposition angeordnet ist. Das Mitnehmerelement ist mit dem Kupplungselement in der axialen Richtung entkoppelt, wenn eine mit dem Kupplungselement gekoppelte Nusshälfte in der zweiten Drehposition angeordnet ist.

Des Weiteren wird in einem zweiten Aspekt vorgeschlagen, ein Türbeschlagsystem mit einer Kupplungsvorrichtung nach dem ersten Aspekt vorzusehen.

Des Weiteren wird in einem dritten Aspekt der Erfindung vorgeschlagen, ein Verfahren zum Kuppeln einer Kupplungsvorrichtung. Das Verfahren weist die folgenden Schritte auf:
- Bereitstellen der Kupplungsvorrichtung einer Kupplungsbaugruppe und einer Aktuierungsbaugruppe, wobei die Kupplungsbaugruppe eine erste Nusshälfte, eine zweite Nusshälfte und ein Kupplungselement aufweist, wobei die Aktuierungsbaugruppe ein Mitnehmerelement, eine Federeinrichtung und einen Aktuator aufweist, wobei die erste Nusshälfte und die zweite Nusshälfte um eine Drehachse zwischen einer ersten Drehposition und einer zweiten Drehposition in einer Umfangsrichtung drehbar gelagert sind, wobei der Aktuator über die Federeinrichtung mit dem Mitnehmerelement gekoppelt ist;
- Anordnen des Kupplungselements in einer Entkuppelposition, in der die erste Nusshälfte und die zweite Nusshälfte in der Umfangsrichtung entkoppelt sind, wobei eine mit dem Kupplungselement gekoppelte Nusshälfte in der zweiten Drehposition angeordnet ist, in der das Mitnehmerelement mit dem Kupplungselement in einer axialen Richtung entkoppelt ist;
- Bewegen des Mitnehmerelements durch den Aktuator in der axialen Richtung;
- Verdrehen der mit dem Kupplungselement gekoppelten Nusshälfte von der zweiten Drehposition in die erste Drehposition, in der das Mitnehmerelement mit dem Kupplungselement in der axialen Richtung gekoppelt ist;
- Versetzen des Kupplungselements in der axialen Richtung von der Entkuppelposition in eine Kuppelposition, in der die erste Nusshälfte und die zweite Nusshälfte drehfest in der Umfangsrichtung gekoppelt sind.

Des Weiteren wird in einem vierten Aspekt der Erfindung vorgeschlagen, ein Verfahren zum Entkuppeln einer Kupplungsvorrichtung, wobei das Verfahren die folgenden Schritte aufweist:
- Bereitstellen der Kupplungsvorrichtung einer Kupplungsbaugruppe und einer Aktuierungsbaugruppe, wobei die Kupplungsbaugruppe eine erste Nusshälfte, eine zweite Nusshälfte und ein Kupplungselement aufweist, wobei die Aktuierungsbaugruppe ein Mitnehmerelement, eine Federeinrichtung und einen Aktuator aufweist, wobei die erste Nusshälfte und die zweite Nusshälfte um eine Drehachse zwischen einer ersten Drehposition und einer zweiten Drehposition in einer Umfangsrichtung drehbar gelagert sind, wobei der Aktuator über die Federeinrichtung mit dem Mitnehmerelement gekoppelt ist;
- Anordnen des Kupplungselements in einer Kuppelposition, in der die erste Nusshälfte und die zweite Nusshälfte drehfest in der Umfangsrichtung gekoppelt sind, wobei die erste Nusshälfte und die zweite Nusshälfte in der zweiten Drehposition angeordnet sind, in der das Mitnehmerelement mit dem Kupplungselement in einer axialen Richtung entkoppelt ist;
- Bewegen des Mitnehmerelements durch den Aktuator in der axialen Richtung;
- Verdrehen der ersten Nusshälfte und der zweiten Nusshälfte von der zweiten Drehposition in die erste Drehposition, in der das Mitnehmerelement mit dem Kupplungselement in der axialen Richtung gekoppelt ist,
- Versetzen des Kupplungselements in der axialen Richtung von der Kuppelposition in eine Entkuppelposition, in der die erste Nusshälfte und die zweite Nusshälfte in der Umfangsrichtung entkoppelt sind.

Die Orientierung der Kupplungsvorrichtung im Raum ist bezüglich der axialen Richtung, der radialen Richtung und der Umfangsrichtung definiert. Diese drei Richtungen definieren somit ein drei dimensionales Koordinatensystem. Dieses Koordinatensystem kann generell auch in kartesischen Koordinaten angegeben werden, wobei sich die axiale Richtung, die radiale Richtung und die Umfangsrichtung aus entsprechenden Transformationen aus den kartesischen Koordinaten in Zylinderkoordinaten ergeben. Die Achse der axialen Komponente entspricht hierbei der Drehachse der Komponenten der Kupplungsbaugruppe.

Die mit dem Kupplungselement gekoppelte Nusshälfte ist vorzugsweise die erste Nusshälfte. Alternativ kann die mit dem Kupplungselement gekoppelte Nusshälfte auch die zweite Nusshälfte sein. Das Kupplungselement ist in der Kupplungsvorrichtung derart angeordnet, dass es immer mit mindestens einer der beiden Nusshälften gekoppelt ist.

Der Begriff "Federeinrichtung" definiert allgemein eine Einrichtung, die eine Elastizität aufweist, so dass sie unter Krafteinwirkung elastisch verformbar ist. Dadurch kann statische Energie in Form von mechanischen Spannungen in der Federeinrichtung gespeichert werden. In anderen Worten ist eine Federeinrichtung dazu ausgebildet, in einer oder mehreren Raumrichtungen mechanische Spannungen, wie beispielsweise Zugspannungen, Schubspannungen oder Torsionsspannungen, aufzunehmen und dadurch eine der mechanischen Spannung entgegen gerichtete Vorspannungskraft aufzubauen. Beispielsweise kann eine Federeinrichtung als Feder, insbesondere Biegefeder, Torsionsfeder, oder Tellerfeder, ausgebildet sein. Alternativ kann eine Federeinrichtung auch aus einem elastischen Material gebildet sein, beispielsweise Gummi, Metallschaum oder dergleichen.

Der Begriff "Aktuator" definiert allgemein eine Einrichtung, die dazu vorgesehen ist, ein Signal in eine mechanische Bewegung umzusetzen. Das Signal kann beispielsweise ein elektrisch, hydraulisch, pneumatisch oder mechanisch übertragenes Signal sein. Dementsprechend spricht man in diesen Fällen von elektrischen, hydraulischen, pneumatischen oder mechanischen Aktuatoren. Beispielsweise ist ein elektrischer Aktuator dazu ausgebildet, ein elektrisches Steuersignal zu empfangen und in eine mechanische Bewegung umzusetzen.

Im Allgemeinen wird als Nuss, Drückernuss oder Schlossnuss das bewegliche Einzelteil in einem Schloss bezeichnet, in dem sich eine Aufnahme für ein Verbindungselement zu dem Drücker einer Tür befindet. Im Speziellen kann die Aufnahme als quadratische Öffnung und das Verbindungselement als Vierkantstift ausgebildet sein. Generell können jedoch auch andere Querschnittsgeometrien als quadratische Öffnungen und Vierkantstifte genutzt werden. Grundsätzlich ist jede nicht-kreisförmige Querschnittsgeometrie, die ein Moment übertragen kann, geeignet, bspw. drei-, fünf- oder sechseckige Geometrien oder eine Ellipse. Die Kombination unterschiedlicher Vierkantstifte und Nüsse kann mittels Zwischenhülsen erfolgen.

Panikschlösser mit beidseitigem Drücker besitzen in der Regel eine so genannte "geteilte Nuss". Dabei handelt es sich um eine Drückergarnitur mit geteiltem Verbindungselement, insbesondere Vierkant, bei der beide Elementhälften, insbesondere Vierkanthälften, unabhängig voneinander zu betätigen sind. Im abgeschlossenen Zustand lässt sich die Tür nicht von außen öffnen. Der Drücker lässt sich zwar herabdrücken, die Tür öffnet sich jedoch nicht. Die Begehbarkeit von innen bleibt in jedem Falle gewährleistet.

Das erfindungsgemäße Kupplungskonzept verwendet eine derartige zweiteilige Nuss, die aus zwei Nusshälften gebildet wird. Die beiden Nusshälften können in einem Türbeschlagssystem als drücker- und schlossseitige Hälften angeordnet sein. Die beiden Nusshälften können durch das axial verlagerbare Kuppelelement formschlüssig verbunden werden. Beispielsweise kann sich das Kuppelelement im Freilauf vollständig in der drückerseitigen Nusshälfte befinden. Im Berechtigungsfall wird es axial Richtung Tür bzw. Schloss verlagert und steht dann auch im Eingriff mit der schlossseitigen Nusshälfte. Dann kann eine Betätigung des Außendrückers über einen Außenvierkant ("Drückeraufnahme") von der drücker- auf die schlossseitige Nusshälfte und damit auf einen Schlossvierkant übertragen werden.

Die beiden Nusshälften bilden zusammen mit dem Kuppelelement eine sehr kompakte Baugruppe, die eine kleine Bauform erlaubt. Das Kuppelelement kann außerdem in dem Durchmesser der Nusshälften angeordnet sein, so dass sich diese Teile prinzipiell über den gesamten Umfang radial lagern lassen. Außerdem können durch die gewählten Geometrien die geforderten Drehmomente sicher übertragen werden.

Wenn Außen- und Innentürdrücker nicht betätigt sind, sind die Nusshälften in der ersten Drehposition angeordnet und zueinander ausgerichtet. Das Kupplungselement kann dann quasi lastfrei zwischen der Kuppelposition und der Entkuppelposition bewegt werden. Sind die Nusshälften allerdings zu einander verdreht, so dass zum Beispiel die zweite Nusshälfte in der ersten Drehposition angeordnet ist und die erste Nusshälfte in der zweiten Drehposition angeordnet ist. Dies ist beispielsweise der Fall, wenn ein Außendrücker, der mit der Außennuss gekoppelt ist, betätigt wird, bevor die Kupplung angesteuert wird, beispielsweise durch ein Vorzeigen eines berechtigten Transponders. In diesem Fall kann das Kupplungselement nicht axial verlagert werden, da die Nusshälften bereits zueinander verdreht sind. Das gleiche kann bei einem hängenden Innendrücker und/oder bei einem Schloss geschehen, das den Schlossvierkant nicht ideal zurückstellt, insbesondere infolge einer schwachen Rückstellfeder im Schloss.

Der quasi umgekehrte Fall ist, dass der Bediener nach Vorzeigen eines berechtigten Transponders und Aktivieren der Kupplung den Drücker betätigt und diesen noch gedrückt hält, wenn ein Auskuppelkommando der Elektronik erfolgt. Da die beiden Nusshälften in diesem Fall gegeneinander verspannt sind, kann das Kuppelelement nicht zurückbewegt werden. Im schlimmsten Fall bliebe der Beschlag dann eingekuppelt, so dass die Tür für jedermann begehbar wäre.

Erfindungsgemäß ist hierzu eine Federeinrichtung, die beispielsweise als Schenkelfeder ausgebildet ist, als Energiespeicher vorgesehen. Der Energiespeicher der Federeinrichtung wird bei blockiertem Kupplungselement aufgeladen, so dass, nachdem die Nusshälften wieder in der ersten Drehposition ausgerichtet sind, das Kuppelelement nachträglich verlagert werden kann.

Erfolgt bei ausgelenktem Drücker das Auskuppelkommando, so wird zunächst das Mitnehmerelement mittels des Aktuators verfahren ohne dass der Energiespeicher aufgeladen wird. Beim Zurückdrehen der Nusshälften wird beim Koppeln des Mitnehmerelements mit dem Kupplungselement das Mitnehmerelement verlagert, wodurch der Energiespeicher der Federeinrichtung aufgeladen wird. Sobald die Nusshälften wieder fluchten, entlädt sich der Energiespeicher und das Kuppelelement wird über das Mitnehmerelement wieder komplett in die drückerseitige Nusshälfte verlagert.

Üblicherweise wird zum Aufladen eines Energiespeichers in vergleichbaren Systemen die Antriebsenergie des Aktuators verwendet. Dadurch arbeitet der Aktuator nur dann nahezu lastfrei, wenn das Kupplungselement auch frei verlagerbar ist. Erfindungsgemäß kann der Aktuator aber nahezu immer lastfrei arbeiten, da das Aufladen des Energiespeichers nicht durch eine Bewegung des Aktuators sondern durch das Koppeln zwischen dem Mitnehmerelement und dem Kupplungselement bewirkt wird.

Mit anderen Worten, wird durch den erfindungsgemäßen Aufbau der Kupplungsvorrichtung erreicht, dass die Federeinrichtung (nur dann) vorgespannt ist, also nur dann Energie speichert, wenn die Nusshälften von der zweiten Drehposition in die erste Drehposition verdreht werden, wodurch das Mitnehmerelement mit dem Kupplungselement koppelt.

Dadurch werden der Aktuator und die Federeinrichtung gegenüber bekannten Lösungen insgesamt weniger belastet. Die Kupplungsvorrichtung ist somit verschleißärmer und energieeffizienter bedienbar.

Die eingangs gestellte Aufgabe wird daher vollkommen gelöst.

In einer ersten Ausgestaltung kann vorgesehen sein, dass die erste Nusshälfte und die zweite Nusshälfte jeweils eine radial außen angeordnete Nut aufweisen, die sich in der axialen Richtung erstreckt und in der das Kupplungselement geführt ist.

Durch die Anlageflächen zwischen dem Kuppelelement und den entsprechenden Nuten der Nusshälften können die geforderten Drehmomente im gekoppelten Zustand in der Kupplungsposition sicher übertragen werden. Insbesondere ist dabei das Kupplungselement in den Nuten angeordnet. Dadurch wird auch eine platzsparende Unterbringung des Kupplungselements erreicht.

In einer weiteren Ausgestaltung kann vorgesehen sein, dass die erste Nusshälfte und die zweite Nusshälfte in der axialen Richtung benachbart angeordnet sind.

Dadurch wird eine kompakte Bauform der Kupplungsbaugruppe erreicht. Vorzugsweise sind die beiden Nusshälften in der radialen Richtung und der axialen Richtung miteinander gekoppelt und in der Umfangsrichtung relativ zueinander drehbar. Dazu können die Nusshälften komplementär zueinander und zu der Drehachse rotationssymmetrisch ausgebildete Aufnahmen und Vorsprünge aufweisen.

In einer weiteren Ausgestaltung kann vorgesehen sein, dass das Kupplungselement einen radial außen angeordneten Vorsprung aufweist, wobei das Mitnehmerelement eine radial innen angeordnete Nut aufweist, und wobei, wenn die mit dem Kupplungselement gekoppelte Nusshälfte in der ersten Drehposition angeordnet ist, der Vorsprung in die Nut eingreift, um das Mitnehmerelement mit dem Kupplungselement in der axialen Richtung zu koppeln, und wobei sich die Nut in der Umfangsrichtung erstreckt.

Dabei sind der Vorsprung und die Nut so ausgebildet, dass diese bei einem Verdrehen der Kupplungsbaugruppe zwischen der ersten und der zweiten Drehposition koppelbar bzw. entkoppelbar sind. Vorzugsweise ist das Mitnehmerelement dabei bezüglich der Nusshälften radial außen angeordnet und der Vorsprung des Kupplungselements erstreckt sich radial weiter nach außen als die Nusshälften.

In einer weiteren Ausgestaltung kann vorgesehen sein, dass die Nut mindestens ein erstes und ein zweites Ende aufweist, wobei das erste Ende in der Umfangsrichtung offen ist.

Beim Drehen zwischen der ersten und der zweiten Drehposition kann damit das Kupplungselement mit dem Vorsprung an dem offenen Ende in die Nut hineinbewegt bzw. aus der Nut herausbewegt werden.

In einer weiteren Ausgestaltung kann vorgesehen sein, dass das zweite Ende in der Umfangsrichtung offen ist und entgegengesetzt zu dem ersten Ende in dem Mitnehmerelement angeordnet ist.

Je nach Einbausituation wird die Kupplungsbaugruppe rechts oder links herum von der ersten in die zweite Position gedreht. Dies hängt insbesondere davon ab, ob der Türbeschlag rechts oder links an der Tür angebracht wird. Dadurch kann die Drehrichtung von der ersten Drehposition zu der zweiten Drehposition unterschiedlich sein. Durch die symmetrische Ausgestaltung der Nut des Mitnehmerelements wird erreicht, dass das Mitnehmerelement und das Kupplungselement unabhängig von der Einbausituation beim Verdrehen zwischen einer ersten und einer zweiten Drehposition gekoppelt bzw. entkoppelt werden können.

In einer weiteren Ausgestaltung kann vorgesehen sein, dass die Nut in der Umfangsrichtung ein Nutprofil aufweist, wobei eine erste Breite des Nutprofils an dem ersten Ende der Nut größer als eine zweite Breite des Nutprofils in einem Mittelabschnitt der Nut ist, wobei der Mittelabschnitt zwischen dem ersten und dem zweiten Ende angeordnet ist.

Dabei koppelt der Vorsprung des Kupplungselements in der ersten Drehposition mit dem Mitnehmerelement in dem Mittelabschnitt der Nut. Die breitere Breite der Nut des Mitnehmerelements ermöglicht es, dass bei einem Versatz des Mitnehmerelements zu dem Kupplungselement in der axialen Richtung der Vorsprung des Kupplungselements trotzdem mit der Nut fluchtet.

In einer weiteren Ausgestaltung kann vorgesehen sein, dass die erste Breite größer oder gleich der Summe aus der Breite des Vorsprungs und dem axialen Versatz zwischen der Kuppelposition und einer Entkuppelposition ist, wobei die zweite Breite des Nutprofils im Wesentlichen gleich einer Breite des Vorsprungs ist.

Dadurch wird zum einen ermöglicht, dass der Vorsprung des Kupplungselements im gekoppelten Zustand mit dem Mitnehmerelement in dem Mittelabschnitt der Nut nahezu spielfrei angeordnet ist. Zum anderen wird durch die Wahl der Breite des offenen Endes gewährleistet, dass der Vorsprung des Kupplungselements mit der Nut des Mitnehmerelements in jeden Fall fluchtend angeordnet ist.

In einer weiteren Ausgestaltung kann vorgesehen sein, dass der Vorsprung des Kupplungselements in dem Mittelabschnitt der Nut angeordnet ist, wenn die mit dem Kupplungselement gekoppelte Nusshälfte in der ersten Drehposition angeordnet ist.

Wie zuvor erwähnt, kann hierdurch er Vorsprung des Kupplungselements in dem Mittelabschnitt der Nut mit dem Mitnehmerelement koppeln.

In einer weiteren Ausgestaltung kann vorgesehen sein, dass das Nutprofil sich von dem ersten Ende zu dem Mittelabschnitt hin, insbesondere mit konstanter Steigung, verjüngt.

Dadurch werden die Belastungen, die auf die Nut und den Vorsprung beim Überführen zwischen der zweiten und ersten Drehposition wirken, minimiert.

In einer weiteren Ausgestaltung kann vorgesehen sein, dass das Mitnehmerelement in der axialen Richtung geführt ist.

Dadurch ist das Mitnehmerelement in der Umfangsrichtung passgenau platzierbar. Somit wird gewährleistet, dass das Mitnehmerelement stets in der ersten Drehposition bestmöglich bezüglich des Kupplungselements ausgerichtet ist.

In einer weiteren Ausgestaltung kann vorgesehen sein, dass das Mitnehmerelement durch den Aktuator über die Federeinrichtung in der axialen Richtung wahlweise in eine erste Position oder in eine zweite Position vorspannbar ist, wobei das Mitnehmerelement in der ersten Position mit dem Kupplungselement in der Entkuppelposition und in der zweiten Position mit dem Kupplungselement in der Kuppelposition koppelbar ist.

In anderen Worten ist die erste Position korrespondierend zu der Entkuppelposition und die zweite Position ist korrespondierend zu der Kuppelposition ausgebildet. Somit ist der Aktuator dazu ausgebildet, den entspannten Zustand der Federeinrichtung wahlweise zu der ersten Position oder zu der zweiten Position hin zu versetzen, wodurch der Aktuator die Federeinrichtung wahlweise bezüglich der ersten Position oder der zweiten Position vorspannt.

In einer weiteren Ausgestaltung kann vorgesehen sein, dass das Mitnehmerelement durch eine Vorspannkraft der Federeinrichtung in der axialen Richtung bewegbar ist, wenn die mit dem Kupplungselement gekoppelte Nusshälfte jeweils in der ersten Drehposition oder der zweiten Drehposition angeordnet ist, insbesondere wobei das Mitnehmerelement durch die Vorspannkraft der Federeinrichtung wahlweise in die erste Position oder in die zweite Position bewegbar ist.

In anderen Worten, wird das Mitnehmerelement aus dieser Position durch das Koppeln mit dem Kupplungselement aus der jeweiligen vorgespannt Position herausbewegt, so wird der Energiespeicher der Federeinrichtung aufgeladen und es entsteht eine Vorspannkraft die zu der jeweiligen vorgespannten Position hin gerichtet ist. Dadurch wird erreicht, dass die Federeinrichtung nur dann Energie speichert bzw. eine Vorspannkraft aufbaut, wenn die Kupplungsbaugruppe aus der zweiten Drehposition in die erste Drehposition verdreht wird, wodurch der Verschleiß der Federeinrichtung und des Aktuators reduziert wird.

In einer weiteren Ausgestaltung kann vorgesehen sein, dass die Federeinrichtung durch eine Bewegung der mit dem Kupplungselement gekoppelten Nusshälfte von der zweiten Drehposition in die erste Drehposition über das Mitnehmerelement in der axialen Richtung spannbar ist.

Wie schon zuvor beschrieben, wird durch die Drehbewegung der Kupplungsbaugruppe von der zweiten Drehposition in die erste Drehposition der Energiespeicher der Federeinrichtung aufgeladen. Wenn beide Nusshälften der Kupplungsbaugruppe in der ersten Drehposition angeordnet sind, wird der Federeinrichtung wieder entladen, indem das Mitnehmerelement durch die Vorspannkraft der Federeinrichtung das Kupplungselement nahezu lastfrei in der axialen Richtung entsprechend der Richtung der Vorspannkraft bewegt.

In einer weiteren Ausgestaltung kann vorgesehen sein, dass die Kupplungsvorrichtung des Weiteren eine weitere Federeinrichtung aufweist, wobei die weitere Federeinrichtung die mit dem Kupplungselement gekoppelte Nusshälfte in die erste Drehposition vorspannt.

Dadurch wird erreicht, dass die Kupplungsbaugruppe automatisch in die erste Drehposition zurückbewegbar ist, nachdem eine der Nusshälften oder beide Nusshälften in die zweite Drehposition verdreht wurden. Wie bereits zuvor genannt, kann das Verdrehen durch ein Betätigen einer äußeren oder inneren Handhabe, insbesondere Türdrücker oder Türknauf, bewirkt werden, wenn diese mit einer der Nusshälften gekoppelt ist. Die erste Drehposition kann somit als Ruhezustand oder Ausgangszustand angesehen werden. Die weitere Federeinrichtung ist dazu ausgebildet, die Kupplungsvorrichtung in diesen Ausgangszustand vorzuspannen bzw. die Kupplungsvorrichtung in diesen Ausgangszustand zu überführen, wenn durch ein Betätigen ein ausgelenkter Zustand in die zweite Drehposition erfolgte.

In einer weiteren Ausgestaltung kann vorgesehen sein, dass die Kupplungsvorrichtung des Weiteren ein Gehäuse aufweist, wobei die Kupplungsbaugruppe und die Aktuierungsbaugruppe in dem Gehäuse angeordnet sind.

In dem Gehäuse sind alle Komponenten der Kupplungsvorrichtung angeordnet und das Gehäuse stellt zudem die relative Positionierung der einzelnen Komponenten sicher.

In einer weiteren Ausgestaltung kann vorgesehen sein, dass, wenn die mit dem Kupplungselement gekoppelte Nusshälfte in der ersten Drehposition angeordnet ist, das Mitnehmerelement mit dem Kupplungselement gekoppelt ist, so dass das Mitnehmerelement und das Kupplungselement in der axialen Richtung gemeinsam bewegbar sind, und wobei, wenn die mit dem Kupplungselement gekoppelte Nusshälfte in der zweiten Drehposition angeordnet ist, das Mitnehmerelement mit dem Kupplungselement entkoppelt ist, so dass das Mitnehmerelement unabhängig von dem Kupplungselement in der axialen Richtung bewegbar ist.

Wie bereits zuvor beschrieben, wirken das Mitnehmerelement und das Kupplungselement derart zusammen, dass diese nur in der ersten Drehposition miteinander gekoppelt sind und somit gemeinsam in der axialen Richtung bewegbar sind. Durch diese Kopplung bzw. Entkopplung in der ersten und zweiten Drehposition wird erreicht, dass der Energiespeicher der Federeinrichtung nur bei einer Drehbewegung von der zweiten zu der ersten Drehposition aufgeladen wird, wodurch die Kupplungsvorrichtung verschleißärmer und energieeffizienter bedienbar ist.

In einer weiteren Ausgestaltung kann vorgesehen sein, dass die Federeinrichtung als Schenkelfeder ausgebildet ist, wobei ein erster Federschenkel der Federeinrichtung mit dem Aktuator gekoppelt ist, wobei ein zweiter Federschenkel mit dem Mitnehmerelement gekoppelt ist, wobei der erste Federschenkel durch den Aktuator zwischen einer ersten Schenkelendposition und einer zweiten Schenkelendposition bewegbar ist,

Dabei spannt die Federeinrichtung das Mitnehmerelement in der ersten Position vor, wenn der erste Federschenkel in der ersten Schenkelendposition angeordnet ist, und in der zweiten Position vor, wenn der erste Federschenkel in der zweiten Schenkelendposition angeordnet ist.

In einer weiteren Ausgestaltung kann vorgesehen sein, dass der erste Federschenkel der Federeinrichtung in der ersten Schenkelendposition und der zweiten Schenkelendposition außer Eingriff mit einer Aussparung des Aktuators ist, und wobei der erste Federschenkel zum Bewegen zwischen der ersten Schenkelendposition und der zweiten Schenkelendposition ein Eingriff mit der Aussparung des Aktuators bringbar ist.

Insbesondere wird dadurch erreicht, dass die Federeinrichtung auf den Aktuator kein Drehmoment ausübt, wenn der erste Federschenkel der Federeinrichtung in der ersten Schenkelendposition und der zweiten Schenkelendposition außer Eingriff mit einer Aussparung des Aktuators ist.

In einer weiteren Ausgestaltung des Türbeschlagsystem kann vorgesehen sein, dass das Türbeschlagsystem des Weiteren ein erstes Betätigungselement, ein zweites Betätigungselement und eine Innenwelle aufweist, wobei das erste Betätigungselement mit der ersten Nusshälfte drehfest gekoppelt ist, wobei die Innenwelle die zweite Nusshälfte mit dem zweiten Betätigungselement drehfest koppelt.

Die erste Nusshälfte bildet somit eine Außennuss und die zweite Nusshälfte bildet eine Innennuss. Durch Betätigen des ersten Betätigungselements wird die Außennuss von der ersten in die zweite Drehposition verdreht. Durch Betätigen des zweiten Betätigungselements wird die Innennuss von der ersten in die zweite Drehposition verdreht. Ist das Kupplungselement in der Kuppelposition angeordnet, sind das erste Betätigungselement und das zweite Betätigungselement in Umfangsrichtung drehfest miteinander gekoppelt.

In einer weiteren Ausgestaltung des Türbeschlagsystem kann vorgesehen sein, dass das Türbeschlagsystem des Weiteren eine Abfrageeinrichtung zum Abfragen einer Zugangsberechtigung aufweist, wobei die Abfrageeinrichtung mit dem Aktuator der Kupplungsvorrichtung gekoppelt ist, insbesondere wobei der Aktuator nach Abfrage einer gültigen Zugangsberechtigung dazu ausgebildet ist, das Mitnehmerelement in die zweite Position vorzuspannen, wobei der Aktuator sonst dazu ausgebildet ist, das Mitnehmerelement in die erste Position vorzuspannen.

Die Abfrageeinrichtung kann vorzugsweise dazu ausgebildet sein, die Zugangsberechtigung mechanisch oder elektronisch abzufragen. Eine mechanische Abfrageeinrichtung kann beispielsweise als Schließzylinder ausgebildet sein, der das Schlüsselprofil eines Schlüssels abfragt. Eine elektronische Abfrageeinrichtung kann beispielsweise dazu ausgebildet sein, den Code eines Transponders auszulesen und zu überprüfen. Alternativ kann eine elektronische Abfrageeinrichtung auch dazu ausgebildet sein, die Eingabe einer Zahlenkombination über eine Tastatur oder einen Ziffernblock abzufragen. Stellt die Abfrageeinrichtung eine gültige Zugangsberechtigung fest, veranlasst die Abfrageeinrichtung den Aktuator dazu, das Mitnehmerelement in die zweite Position vorzuspannen. Der Aktuator ist hierzu mit der Abfrageeinrichtung mechanisch oder elektronisch gekoppelt. Vorzugsweise wird der Aktuator nach einer bestimmten Zeitdauer nach Abfrage einer gültigen Zugangsberechtigung dazu veranlasst, das Mitnehmerelement wieder in die erste Position vorzuspannen.

In einer weiteren Ausgestaltung des Verfahrens zum Kuppeln kann vorgesehen sein, dass in dem Schritt des Bewegens das Mitnehmerelement durch den Aktuator über die Federeinrichtung in der axialen Richtung in eine zweite Position vorspanngespannt wird, wobei das Mitnehmerelement in der zweiten Position mit dem Kupplungselement in der Kuppelposition koppelbar ist.

Somit versetzt der Aktuator den entspannten Zustand der Federeinrichtung in der axialen Richtung zu der zweiten Position. In der zweiten Drehposition ist das Mitnehmerelement mit dem Kupplungselement entkoppelt. Dadurch kann das Mitnehmerelement durch die zu der zweiten Position hin gerichtete Bewegung der Federeinrichtung in die zweite Position versetzt werden.

In einer weiteren Ausgestaltung des Verfahrens zum Kuppeln kann vorgesehen sein, dass in dem Schritt des Verdrehens das Mitnehmerelement in der axialen Richtung von der zweiten Position in eine erste Position, in der das Mitnehmerelement mit dem Kupplungselement in der Entkuppelposition koppelbar ist, bewegt wird, wodurch die Federeinrichtung über das Mitnehmerelement in Richtung der zweiten Position gespannt wird.

Wie zuvor beschrieben, befindet sich die Federeinrichtung in der zweiten Position im entspannten Zustand. Wird das Mitnehmerelement nun von der zweiten Position in die erste Position bewegt, baut die Federeinrichtung eine zu der zweiten Position hin gerichtete Vorspannkraft auf.

In einer weiteren Ausgestaltung des Verfahrens zum Kuppeln kann vorgesehen sein, dass in dem Schritt des Versetzens das Mitnehmerelement durch eine zu der zweiten Position gerichteten Vorspannkraft der Federeinrichtung in der axialen Richtung von der ersten in die zweite Position bewegt wird, wodurch das Mitnehmerelement das Kupplungselement von der Entkuppelposition in die Kuppelposition versetzt.

In der ersten Drehposition sind das Mitnehmerelement und das Kupplungselement in der axialen Richtung gekoppelt, so dass das Mitnehmerelement und das Kupplungselement durch die zu der zweiten Position hin gerichtete Vorspannkraft in der axialen Richtung versetzt werden. Dabei wird das Mitnehmerelement von der ersten Position in die zweite Position versetzt und das Kupplungselement wird von der der Entkuppelposition in die Kuppelposition versetzt.

In einer weiteren Ausgestaltung des Verfahrens zum Entkuppeln kann vorgesehen sein, dass in dem Schritt des Bewegens das Mitnehmerelement durch den Aktuator über die Federeinrichtung in der axialen Richtung in eine erste Position vorspanngespannt wird, wobei das Mitnehmerelement in der ersten Position mit dem Kupplungselement in der Entkuppelposition koppelbar ist.

Somit versetzt der Aktuator den entspannten Zustand der Federeinrichtung in der axialen Richtung zu der ersten Position. In der zweiten Drehposition ist das Mitnehmerelement mit dem Kupplungselement entkoppelt. Dadurch kann das Mitnehmerelement durch die zu der ersten Position hin gerichtete Bewegung der Federeinrichtung in die erste Position versetzt werden.

In einer weiteren Ausgestaltung des Verfahrens zum Entkuppeln kann vorgesehen sein, dass in dem Schritt des Verdrehens das Mitnehmerelement in der axialen Richtung von der ersten Position in eine zweite Position, in der das Mitnehmerelement mit dem Kupplungselement in der Kuppelposition koppelbar ist, bewegt wird, wodurch die Federeinrichtung über das Mitnehmerelement in Richtung der ersten Position gespannt wird.

Wie zuvor beschrieben, befindet sich die Federeinrichtung in der ersten Position im entspannten Zustand. Wird das Mitnehmerelement nun von der ersten Position in die zweite Position bewegt, baut die Federeinrichtung eine zu der ersten Position hin gerichtete Vorspannkraft auf.

In einer weiteren Ausgestaltung des Verfahrens zum Entkuppeln kann vorgesehen sein, dass in dem Schritt des Versetzens das Mitnehmerelement durch eine zu der ersten Position gerichteten Vorspannkraft der Federeinrichtung in der axialen Richtung von der zweiten Position in die erste Position bewegt wird, wodurch das Mitnehmerelement das Kupplungselement von der Kuppelposition in die Entkuppelposition versetzt.

In der ersten Drehposition sind das Mitnehmerelement und das Kupplungselement in der axialen Richtung gekoppelt, so dass das Mitnehmerelement und das Kupplungselement durch die zu der ersten Position hin gerichtete Vorspannkraft in der axialen Richtung versetzt werden. Dabei wird das Mitnehmerelement von der zweiten Position in die erste Position versetzt und das Kupplungselement wird von der der Kuppelposition in die Entkuppelposition versetzt.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Ausführungsformen der Erfindung sind in der Zeichnung dargestellt und werden in der nachfolgenden Beschreibung näher erläutert. Es zeigen:
- Fig. 1: eine isometrische Ansicht einer Kupplungsvorrichtung;
- Fig. 2: eine isometrische Ansicht der Kupplungsvorrichtung aus Fig. 1 ohne Gehäuse;
- Fig. 3: eine Seitenansicht der Kupplungsvorrichtung aus Fig. 2;
- Fig. 4: eine Explosionsdarstellung der Kupplungsvorrichtung aus Fig. 2;
- Fig. 5: zwei isometrische Ansichten einer ersten Nusshälfte der Kupplungsvorrichtung aus Fig. 2;
- Fig. 6: zwei isometrische Ansichten einer zweiten Nusshälfte der Kupplungsvorrichtung aus Fig. 2;
- Fig. 7: eine isometrische Ansicht eines Kupplungselements der Kupplungsvorrichtung aus Fig. 2;
- Fig. 8: zwei isometrische Ansichten und eine Draufsicht eines Mitnehmerelements der Kupplungsvorrichtung aus Fig. 2;
- Fig. 9: eine schematische Darstellung eines Verfahrens zum Kuppeln;
- Fig. 10 bis 15: isometrische Ansichten der Kupplungsvorrichtung aus Fig. 2 in verschiedenen Zuständen des Verfahrens aus Fig. 9;
- Fig. 16: eine schematische Darstellung eines Verfahrens zum Entkuppeln;
- Fig. 17 bis 22: isometrische Ansichten der Kupplungsvorrichtung aus Fig. 2 in verschiedenen Zuständen des Verfahrens aus Fig. 16;
- Fig. 23: eine isometrische Ansicht eines Bewegungsübertragungselements der Kupplungsvorrichtung aus Fig. 2; und
- Fig. 24: schematische Ansichten verschiedener Positionierungszustände eines Bewegungsübertragungselements bezüglich eines Federelements der Kupplungsvorrichtung aus Fig. 2 zueinander.

Fig. 1 zeigt eine isometrische Ansicht des Aufbaus einer Kupplungsvorrichtung 10. Eine derartige Kupplungsvorrichtung kann beispielsweise für einen Türbeschlag verwendet werden. Die Kupplungsvorrichtung 10 weist ein Gehäuse 12, eine Kupplungsbaugruppe 14 und eine Aktuierungsbaugruppe 16 auf. Die Kupplungsbaugruppe 14 und die Aktuierungsbaugruppe 16 sind in dem Gehäuse 12 angeordnet.

Die Figuren 2 und 3 zeigen eine isometrische Ansicht und eine Seitenansicht des Aufbaus der Kupplungsvorrichtung aus Fig. 1, wobei das Gehäuse 12 weggelassen wurde, um den Aufbau der Kupplungsbaugruppe 14 und die Aktuierungsbaugruppe 16 besser darzustellen. Die Fig. 4 zeigt eine Explosionsdarstellung des Aufbaus der Kupplungsvorrichtung aus den Figuren 2 und 3.

In den Figuren 2 bis 4 sind die Kupplungsbaugruppe 14 und die Aktuierungsbaugruppe 16 bezüglich eines Koordinatensystems 88 angeordnet. Das Koordinatensystem 88 ist in kartesischen Koordinaten x, y, z dargestellt. Des Weiteren ist das Koordinatensystem auch in Zylinderkoordinaten dargestellt, die sich aus den kartesischen Koordinaten ableiten lassen. Die Zylinderkoordinaten definieren dabei drei Richtungen, nämlich eine axiale Richtung 90, die der Richtung der z-Achse entspricht, eine radiale Richtung 92, die in der x, y- Ebene liegt und die sich von der z-Achse weg erstreckt, und eine Umfangsrichtung 94, die die ebenfalls in der x, y- Ebene liegt und um die z-Achse umläuft. Die axiale Richtung 90, die radiale Richtung 92 und die Umfangsrichtung 94 sind jeweils senkrecht zueinander ausgerichtet.

Die Kupplungseinrichtung 14 weist eine erste Nusshälfte 18, eine zweite Nusshälfte 20 und eine Kupplungselement 22 auf. Die erste Nusshälfte 18 und die zweite Nusshälfte 20 sind in der Umfangsrichtung 94 drehbar um eine gemeinsame Drehachse 15 gelagert. Die Drehachse 15 erstreckt sich in der axialen Richtung 90 und entspricht der z-Achse des Koordinatensystems 88. Die erste Nusshälfte 18 und die zweite Nusshälfte 20 sind in der axialen Richtung 90 benachbart, aufeinander folgend angeordnet. Die erste Nusshälfte 18 und die zweite Nusshälfte 20 sind in der radialen Richtung 92 und der axialen Richtung 90 miteinander gekoppelt und sind in der Umfangsrichtung 94 relativ zueinander bewegbar. Die erste Nusshälfte 18 und die zweite Nusshälfte 20 sind in der Umfangsrichtung zwischen einer ersten Drehposition 120 und einer zweiten Drehposition 122 drehbar. Die erste Drehposition 120 und die zweite Drehposition 122 sowie Bewegungen zwischen der ersten Drehposition 120 und der zweiten Drehposition 122 sind in Verbindung mit den Figuren 10 bis 15 und 17 bis 22 nachfolgend näher beschrieben.

Die erste Nusshälfte 18 weist eine Nut 48 auf, die in der radialen Richtung 92 außen angeordnet ist und sich in der axialen Richtung 90 erstreckt. Das Kupplungselement 22 ist in die Nut 48 der ersten Nusshälfte 18 eingesetzt und wird darin in der axialen Richtung 90 geführt. Somit ist das Kupplungselement 22 nur in der axialen Richtung 90 bewegbar. Die zweite Nusshälfte 20 weist ebenfalls eine Nut 60 auf, die in der radialen Richtung 92 außen angeordnet ist und sich ebenfalls in der axialen Richtung 90 erstreckt. Sind die Nut 48 und die Nut 60 fluchtend angeordnet, kann das Kupplungselement 22 in beiden Nuten 48, 60 in der axialen Richtung 90 bewegt werden. Ist das Kupplungselement 22 in beiden Nuten 48, 60 angeordnet, koppelt das Kupplungselement 22 die erste und die zweite Nusshälfte 18, 20 in der Umfangsrichtung 94. Somit ist das Kupplungselement 22 in der axialen Richtung 90 zwischen einer Kuppelposition 126, in der die erste Nusshälfte 18 und die zweite Nusshälfte 20 in der Umfangsrichtung 94 drehfest gekoppelt sind, und einer Entkuppelposition 124, in der die erste Nusshälfte 18 und die zweite Nusshälfte 20 in der Umfangsrichtung 94 entkoppelt sind, bewegbar. Die Kuppelposition 126 und die Entkuppelposition 124 sind in Verbindung mit den Figuren 10 bis 15 und 17 bis 22 nachfolgend näher beschrieben.

Die Aktuierungsbaugruppe 16 weist ein Mitnehmerelement 24, eine Federeinrichtung 26 und einen Aktuator 28 auf. Der Aktuator 28 ist über das Federelement 26 mit dem Mitnehmerelement 24 gekoppelt. Das Mitnehmerelement 24 ist in der axialen Richtung 90 bewegbar. Das Mitnehmerelement 24 ist mit dem Kupplungselement 22 in der axialen Richtung 90 koppelbar, so dass eine gemeinsame Bewegung in der axialen Richtung 90 ermöglicht wird. Der Aktuator weist eine Bewegungsübertragungseinrichtung 30 und eine Antriebseinrichtung 32 auf. Die Antriebseinrichtung 32 wird über ein Steuersignal gesteuert. Der Aktuator ist somit als elektrischer Aktuator ausgebildet, der ein elektrisches Steuersignal empfängt und in eine mechanische Bewegung umsetzt. Die Bewegungsübertragungseinrichtung 30 und die Antriebseinrichtung 32 sind über ein Getriebe aus Zahnrädern miteinander gekoppelt. Die Bewegungsübertragungseinrichtung 30 weist eine Aufnahme 31 für eine Welle 37 auf. Die Bewegungsübertragungseinrichtung 30 ist auf der Welle 37 drehbar gelagert. Die Antriebseinrichtung 32 ist dazu ausgebildet, die Bewegungsübertragungseinrichtung 30 um die Welle 37 zu drehen.

Die Federeinrichtung 26 ist als Schenkelfeder ausgebildet und weist einen ersten Federschenkel 27', einen zweiten Federschenkel 27" und eine Wicklung auf. Die beiden Federschenkel 27', 27" erstrecken sich von der Wicklung weg.

Die Kupplungsvorrichtung 10 weist des Weiteren ein erstes Trägerelement 34 und ein zweites Trägerelement 36 auf. Das erste Trägerelement 34 weist einen Zapfen 35 zum Aufnehmen der Wicklung der Federeinrichtung 26 auf. Die Wicklung ist auf dem Zapfen 35 um den Zapfen 35 drehbar gelagert. Auf dem zweiten Trägerelement 36 ist die Bewegungsübertragungseinrichtung 30 angeordnet.

In Figur 23 ist die Bewegungsübertragungseinrichtung 30 in einer isometroischen Ansicht genauer dargestellt. Die Bewegungsübertragungseinrichtung 30 weist des Weiteren eine Aussparung 80für ein Ende des ersten Federschenkels 27' der Federeinrichtung 26 auf. Bei einer Drehung der Bewegungsübertragungseinrichtung 30 um die Welle 37 kann der erste Federschenkel 27' mitbewegt werden. Dadurch wird eine Drehbewegung der Bewegungsübertragungseinrichtung 30 auf eine Drehbewegung des ersten Federschenkels 27' um den Zapfen 35 übertragen. Diese Bewegungsübertragung ist in der Figur 24 genauer beschrieben.

Die Figur 24 zeigt verschiedene Zustände der Bewegungsübertragung einer Drehbewegung der Bewegungsübertragungseinrichtung 30 auf eine Drehbewegung des ersten Federschenkels 27'. Der Federschenkel 27' ist zwischen einer ersten Schenkelendposition 87' und einer zweiten Schenkelendposition 87" durch die Bewegungsübertragungseinrichtung 30 bewegbar. Die Bewegungsübertragungseinrichtung 30 weist eine erste Anlagefläche 82 und eine zweite Anlagefläche 84 für das Ende des ersten Federschenkels 27' auf.

Die Figur 24 (A) zeigt einen ersten Zustand 86A, in dem der erste Federschenkel 27' in der ersten Schenkelendposition 87' angeordnet ist. In der ersten Schenkelendposition 87' ist das Ende des ersten Federschenkels 27' außer Eingriff mit der Aussparung 80 und liegt an einem ersten Anlagepunkt der Umfangsseite der Bewegungsübertragungseinrichtung 30 an. Der erste Anlagepunkt ist zu der ersten Anlagefläche 82 benachbart angeordnet.

Die Figur 24 (B) zeigt einen zweiten Zustand 86B, in dem das Ende des ersten Federschenkels 27' an der zweiten Anlagefläche 84 anliegt. Dieser Zustand tritt auf, wenn der Federschenkel 27' von der ersten Schenkelendposition 87' in die zweite Schenkelendposition 87" überführt wird.

Die Figur 24 (C) zeigt einen dritten Zustand 86C, in dem der erste Federschenkel 27' in der zweiten Schenkelendposition 87" angeordnet ist. In der zweiten Schenkelendposition 87" ist das Ende des ersten Federschenkels 27' außer Eingriff mit der Aussparung 80 und liegt an einem zweiten Anlagepunkt der Umfangsseite des Bewegungsübertragungseinrichtung 30 an. Der zweite Anlagepunkt ist zu der zweiten Anlagefläche 84 benachbart angeordnet.

Die Figur 24 (D) zeigt einen vierten Zustand 86D, in dem das Ende des ersten Federschenkels 27' an der ersten Anlagefläche 82 anliegt. Dieser Zustand tritt auf, wenn der Federschenkel 27' von der zweiten Schenkelendposition 87" in die erste Schenkelendposition 87' überführt wird.

Durch die Bewegungsübertragung der Drehbewegung der Bewegungsübertragungseinrichtung 30 auf die Drehbewegung des ersten Federschenkels 27' ist die Federeinrichtung 26 wahlweise bezüglich der ersten Schenkelendposition 87' oder der zweiten Schenkelendposition 87" vorspannbar.

Wie in den Figuren 2 bis 4 des Weiteren dargestellte ist, weist das Mitnehmerelement 24 eine Aufnahme 78 für ein Ende des zweiten Federschenkels 27" der Federeinrichtung 26 auf. Dadurch ist eine axiale Bewegung des Mitnehmerelements 24 mit einer Drehbewegung der Federeinrichtung 26 gekoppelt. Das Mitnehmerelement 24 ist über eine Vorspannkraft der Federeinrichtung 26 in der axialen Richtung 90 bewegbar. Umgekehrt ist die Federeinrichtung über eine axiale Bewegung des Mitnehmerelements 24 in der axialen Richtung 90 vorspannbar. Das Mitnehmerelement 24 ist somit in der axialen Richtung 90 zwischen einer ersten Position 128 und einen zweiten Position 130 bewegbar. In der ersten Position 128 ist das Mitnehmerelement 24 mit dem Kupplungselement 22 in der Entkuppelposition 124 koppelbar. In der zweiten Position 130 ist das Mitnehmerelement 24 mit dem Kupplungselement 22 in der Kuppelposition 126 koppelbar. Die erste Position 128 und die zweite Position 130 sind in Verbindung mit den Figuren 10 bis 15 und 17 bis 22 nachfolgend näher beschrieben.

In anderen Worten ist das Mittnehmerelement 24 durch den Aktuator 28 über die Federeinrichtung 26 wahlweise in die erste Position 128 oder die zweite Position 130 vorspannbar. Dabei ist das Mitnehmerelement 24 in der ersten Position mit dem Kupplungselement 22 in der Entkuppelposition und in der zweiten Position mit dem Kupplungselement 22 in der Kuppelposition koppelbar.

Wenn die erste Nusshälfte 18 in der ersten Drehposition 120 angeordnet ist, ist das Mitnehmerelement 24 mit dem Kupplungselement 22 gekoppelt, so dass das Mitnehmerelement 24 und das Kupplungselement 22 in der axialen Richtung 90 gemeinsam bewegbar sind. Wenn die erste Nusshälfte 18 in der zweiten Drehposition 122 angeordnet ist, ist das Mitnehmerelement 24 mit dem Kupplungselement 22 entkoppelt, so dass das Mitnehmerelement 24 unabhängig von dem Kupplungselement 22 in der axialen Richtung 90 bewegbar ist. Die Federeinrichtung 26 ist durch eine Bewegung der ersten Nusshälfte 18 von der zweiten Drehposition 122 in die erste Drehposition 120 über das Mitnehmerelement in der axialen Richtung 90 spannbar.

Die Kupplungsvorrichtung 10 weist des Weiteren eine weitere Federeinrichtung 38 auf. Die weitere Federeinrichtung 38 ist als eine Rückstellfeder ausgebildet. Die weitere Federeinrichtung 38 weist ein erstes Ende, ein zweites Ende, und eine Wicklung auf. Die weitere Federeinrichtung 38 ist in einer Ringnut der ersten Nusshälfte 18 angeordnet. Die Ringnut weist radial außen zwei Aussparrungen auf, durch die jeweils ein Ende der weiteren Federeinrichtung 38 aus der ersten Nusshälfte 18 in der radialen Richtung 92 nach außen herausgeführt wird.

Die Kupplungsvorrichtung 10 weist des Weiteren einen ersten Lagerring 40 und einen zweiten Lagerring 41 auf. Die beiden Lagerringe 40, 41 sind in der axialen Richtung 90 aufeinanderfolgend angeordnet. Des Weiteren sind die beiden Lagerringe 40, 41 radial innen von der weiteren Federeinrichtung 38 angeordnet und dienen als Lagerung der weiteren Federeinrichtung 38.

Die Kupplungsvorrichtung 10 weist des Weiteren eine Lagerscheibe 42 auf. Die Lagerscheibe 42 ist zwischen der ersten Nusshälfte 18 und der zweiten Nusshälfte 20 angeordnet. Vorzugsweise ist die Lagerscheibe 42 in eine Vertiefung der zweiten Nusshälfte 20 eingesetzt.

Die Kupplungsvorrichtung 10 weist des Weiteren ein Anschlagelement 44 auf, das in der radialen Richtung 92 außen an der ersten Nusshälfte 18 bei der ersten und zweiten Aussparung der Ringnut angeordnet ist. Das Anschlagelement 44 bildet einen Anschlag für das erste und das zweite Ende der weiteren Federeinrichtung 38. Bei einer Drehung der ersten Nusshälfte 18 wird somit eines der Enden der weiteren Federeinrichtung 38 gegen den jeweiligen Anschlag der Anschlageinrichtung gedrückt, wodurch die Federeinrichtung 38 entgegen der Drehrichtung der ersten Nusshälfte18 in der Umfangsrichtung 94 vorgespannt wird. Die erste Nusshälfte 18 ist durch die Vorspannkraft der weiteren Federeinrichtung 38 in der Umfangsrichtung 94 drehbar. Vorzugsweise ist die weitere Federeinrichtung 38 in der ersten Drehposition in einem entspannten Zustand angeordnet und in der zweiten Drehposition in der Umfangsrichtung 94 in Richtung der ersten Drehposition vorgespannt.

Die Kupplungsvorrichtung 10 weist des Weiteren einen Stab 46 auf, der als Vierkantstab ausgebildet ist. Die erste Nusshälfte 18 weist eine Aufnahme für den Stab 46 auf, in die der Stab 46 eingesetzt und befestigt werden kann. Der Stab 46 ist dann in der Umfangsrichtung 94 drehfest mit der ersten Nusshälfte 18 gekoppelt.

Die Kupplungsvorrichtung kann generell Teil eines Türbeschlagsystems sein. Die Kupplungsvorrichtung ist vorzugsweise an der Türaußenseite angeordnet. Das Türbeschlagsystem kann an der Türaußenseite ein erstes Betätigungselement aufweisen, das mit der ersten Nusshälfte 18, vorzugsweise über den Stab 46, in der Umfangsrichtung 94 drehfest gekoppelt ist. Der Stab 46 kann hierbei als Außenvierkant ausgebildet sein. Das Türbeschlagsystem kann an der Türinnenseite ein zweites Betätigungselement aufweisen, dass mit der zweiten Nusshälfte 20, vorzugsweise über eine Innenwelle oder Schlossvierkant, in der Umfangsrichtung 94 drehfest gekoppelt ist. Das erste und das zweite Betätigungselement können beispielsweise als Türknauf oder Handhabe ausgebildet sein.

Das Türbeschlagsystem kann des Weiteren eine Abfrageeinrichtung zum Abfragen einer Zugangsberechtigung aufweisen. Die Abfrageeinrichtung ist mit dem Aktuator 28 mechanisch oder elektrisch gekoppelt ist, um eine abgefragte gültige Zugangsberechtigung an den Aktuator 28 weiterzugeben. Nur nach Abfrage einer gültigen Zugangsberechtigung ist der Aktuator 28 dazu ausgebildet, das Mitnehmerelement 24 in der zweiten Position 126 vorzuspannen, wohingegen der Aktuator 28 sonst dazu ausgebildet ist, das Mitnehmerelement 24 in der ersten Position 124 vorzuspannen.

Die Fig. 5 zeigt die erste Nusshälfte 18 in einer ersten isometrischen Ansicht (A) und einer zweiten isometrischen Ansicht (B). In der ersten isometrischen Ansicht (A) ist die der zweiten Nusshälfte 20 zugewandte Seite der ersten Nusshälfte 18 dargestellt. In der zweiten isometrischen Ansicht (B) ist die der zweiten Nusshälfte 20 abgewandte Seite der ersten Nusshälfte 18 dargestellt.

Die erste Nusshälfte 18 ist im Wesentlichen rotationssymmetrisch zu der Drehachse 15 ausgenbildet. Die erste Nusshälfte 18 weist an dem radial äußeren Rand eine Nut 48 auf. Die Nut 48 erstreckt sich in der axialen Richtung 90. Im zusammengebauten Zustand der Kupplungsvorrichtung 10, der in den Figuren 1 bis 3 dargestellt ist, ist das Kupplungselement 22 in der Nut 48 eingesetzt. Das Kupplungselement 22 ist in der Fig. 7 genauer beschrieben.

Die Nut 48 hat in der Umfangsrichtung 94 eine konstante Breite. Die Breite der Nut 48 entspricht im Wesentlichen der Breite des Kupplungselements 22 in der Umfangsrichtung 94. Dadurch ist das Kupplungselement 22 in der axialen Richtung 90 geführt und dadurch spielfrei bewegbar. Die Nut hat in der radialen Richtung 92 eine konstante Höhe. Die Höhe der Nut 48 entspricht im Wesentlichen einer Höhe des Kupplungselements 22 in der radialen Richtung 92. Die Nut 48 hat in der axialen Richtung 90 eine Länge. Die Länge der Nut 48 ist mindestens so groß wie eine Länge des Kupplungselements 22 in der axialen Richtung 90.

Die erste Nusshälfte 18 weist des Weiteren einen Vorsprung 50 auf. Der Vorsprung 50 ist auf der der zweiten Nusshälfte 20 zugewandten Seite der ersten Nusshälfte 18 angeordnet und erstreckt sich in der axialen Richtung in Richtung der zweiten Nusshälfte 20. Der Vorsprung 50 ist rotationssymmetrisch zu der Drehachse 15 ausgebildet.

Die erste Nusshälfte 18 weist des Weiteren eine Aufnahme 52 für den Vierkantstab 46 auf. Die Aufnahme 52 ist auf der der zweiten Nusshälfte 20 abgewandten Seite der ersten Nusshälfte 18 angeordnet. Die Aufnahme 52 ist als viereckige Aussparung gebildet, deren Zentrum die Drehachse 15 ist.

Die erste Nusshälfte 18 weist des Weiteren eine Ringnut 54 auf. Die Ringnut 54 ist in der radialen Richtung 92 zwischen der Aufnahme 52 und dem äußeren radialen Rand der ersten Nusshäfte 18 angeordnet. Im zusammengebauten Zustand der Kupplungsvorrichtung 10, der in den Figuren 1 bis 3 dargestellt ist, ist die weitere Federeinrichtung 38 in die Ringnut 54 eingesetzt.

Die erste Nusshälfte 18 weist des Weiteren eine erste Aussparung 56 und eine zweite Aussparung 58 auf. Die erste Aussparung 56 und die zweite Aussparung 58 erstrecken sich jeweils in der Umfangsrichtung 94 schlitzförmig entlang des radial äußeren Randes der ersten Nusshälfte 18. Die erste Aussparung 56 und die zweite Aussparung 58 sind in der Umfangsrichtung 94 und in der axialen Richtung 90 versetzt voneinander angeordnet. Die erste Aussparung 56 und die zweite Aussparung 58 erstrecken sich jeweils in der radialen Richtung 92 von der Ringnut 54 bis zu dem äußeren radialen Rand der ersten Nusshälfte 18. Die erste Aussparung 56 und die zweite Aussparung 58 bilden eine Öffnung, durch die jeweils ein Ende der weiteren Federeinrichtung 38 aus der Ringnut 54 herausgeführt wird.

Die Fig. 6 zeigt die zweite Nusshälfte 20 in einer ersten isometrischen Ansicht (A) und einer zweiten isometrischen Ansicht (B). In der ersten isometrischen Ansicht (A) ist die der ersten Nusshälfte 18 abgewandte Seite der zweiten Nusshälfte 20 dargestellt. In der zweiten isometrischen Ansicht (B) ist die der ersten Nusshälfte 18 zugewandte Seite der zweiten Nusshälfte 20 dargestellt.

Die zweite Nusshälfte 20 ist im Wesentlichen rotationssymmetrisch zu der Drehachse 15 ausgebildet. Die zweite Nusshälfte 20 weist an dem radial äußeren Rand eine Nut 60 auf. Die Nut 60 erstreckt sich in der axialen Richtung 90. Die Nut 60 hat in der Umfangsrichtung 94 eine konstante Breite. Die Breite der Nut 60 entspricht im Wesentlichen der Breite der Nut 48. Vorzugsweise ist die Nut 60 mindestens so breit wie die Nut 48. Insbesondere ist die Nut 60 ist minimal breiter als die Nut 48. Die Breite der Nut 60 entspricht somit auch im Wesentlichen der Breite des Kupplungselements 22 in der Umfangsrichtung 94.

Im zusammengebauten Zustand der Kupplungsvorrichtung 10, der in den Figuren 1 bis 3 dargestellt ist, ist das Kupplungselement 22 in der Nut 60 in der axialen Richtung 90 geführt und im Wesentlichen spielfrei bewegbar, wenn die erste Nusshälfte 18 und die zweite Nusshälfte 20 in der ersten Drehposition 120 angeordnet sind.

Die Nut 60 hat in der radialen Richtung 92 eine konstante Höhe. Die Höhe der Nut 60 entspricht der Höhe der Nut 48. Die Höhe der Nut 60 entspricht somit auch im Wesentlichen der Höhe des Kupplungselements 22 in der radialen Richtung 92.

Die Nut 60 hat in der axialen Richtung 90 eine Länge. Die Länge der Nut 60 ist kleiner als eine Länge des Kupplungselements 22 in der axialen Richtung 90.

Die zweite Nusshälfte 20 weist des Weiteren eine Aufnahme 62 für einen Vierkantstab, insbesondere einer Innenwelle, auf. Die Aufnahme 62 ist auf der der ersten Nusshälfte 18 abgewandten Seite der zweiten Nusshälfte 20 angeordnet. Die Aufnahme 62 ist als viereckige Aussparung gebildet, deren Zentrum die Drehachse 15 ist.

Die zweite Nusshälfte 20 weist des Weiteren eine Vertiefung 64 auf. Die Vertiefung 64 ist auf der der ersten Nusshälfte 18 zugewandten Seite der zweiten Nusshälfte 20 angeordnet und erstreckt sich in der axialen Richtung 90 von der ersten Nusshälfte 18 weg. Die Vertiefung 64 ist rotationssymmetrisch zu der Drehachse 15 ausgebildet. Die Vertiefung 64 ist komplementär zu dem Vorsprung 50 der ersten Nusshälfte 18 ausgebildet und bildet eine Aufnahme für den Vorsprung 50 und die Lagerscheibe 42. Eine Erstreckung der Vertiefung 64 in der axialen Richtung 90 ist vorzugsweise derart ausgestaltet, dass die erste Nusshälfte 18 und die zweite Nusshälfte in der axialen Richtung außerhalb des Bereichs der Lagerscheibe 42 nicht aneinander anliegen. Im zusammengebauten Zustand der Kupplungsvorrichtung 10, der in den Figuren 1 bis 3 dargestellt ist, sind die Lagerscheibe 42 und der Vorsprung 50 in der Vertiefung 64 angeordnet, so dass die erste Nusshälfte und die zweite Nusshälfte in der Umfangsrichtung 94 relativ zueinander drehbar sind und in der radialen Richtung 92 gekoppelt sind.

Die Fig. 7 zeigt das Kupplungselement 22 in einer isometrischen Ansicht. Das Kupplungselement 22 erstreckt sich in der axialen Richtung 90.

Das Kupplungselement 22 hat in der Umfangsrichtung 94 eine konstante Breite. Die Breite des Kupplungselements 22 entspricht im Wesentlich der Breite der Nut 48 der ersten Nusshälfte 18 und der Breite der Nut 60 der zweiten Nusshälfte 20 in der Umfangsrichtung 94.

Das Kupplungselement 22 hat in der radialen Richtung 92 eine Höhe. Die Höhe des Kupplungselements 22 entspricht im Wesentlich der Höhe der Nut 48 der ersten Nusshälfte 18 und der Höhe der Nut 60 der zweiten Nusshälfte 20 in der radialen Richtung 92.

Das Kupplungselement 22 hat in der axialen Richtung 90 eine Länge. Die Länge des Kupplungselements 22 ist kleiner oder gleich der Länge der Nut 48 der ersten Nusshälfte 18 und größer als die Länge der Nut 60 der zweiten Nusshälfte 20 in der axialen Richtung 90.

Das Kupplungselement 22 weist einen Vorsprung 66 auf. Der Vorsprung 66 ist in der Mitte der Erstreckung des Kupplungselements in der axialen Richtung 90 angeordnet. Der Vorsprung 66 ist des Weiteren in der Mitte der Erstreckung des Kupplungselements in der Umfangsrichtung 94 angeordnet. Der Vorsprung 66 hat in der axialen Richtung 90 eine Breite und in der Umfangsrichtung 94 eine Länge.

Die Fig. 8 zeigt das Mitnehmerelement 24 in einer Draufsicht (A) auf eine Unterseite des Mitnehmerelements 24, in einer ersten isometrischen Ansicht (B) und in einer zweiten isometrischen Ansicht (C). Die Unterseite des Mitnehmerelements 24 entspricht der dem Kupplungselement 22 zugewandten Seite des Mitnehmerelements 24.

Das Mitnehmerelement 24 weist auf der Unterseite eine Nut 68 auf. Die Nut 68 erstreckt sich in der Umfangsrichtung 94 von einem ersten Ende 70 zu einem zweiten Ende 72. Das erste Ende 70 und das zweite Ende 72 sind offen.

Die Nut 68 weist in der axialen Richtung 90 ein Nutprofil 74 auf. Das Nutprofil 74 weist einen Mittelabschnitt 76 auf, der zwischen dem ersten Ende 70 und dem zweiten Ende 72 angeordnet ist. Eine Breite des Nutprofils 74 in der axialen Richtung 90 ist an dem ersten Ende 70 und an dem zweiten Ende 72 breiter als eine Breite des Nutprofils 74 in dem Mittelabschnitt 76. Die Breite des Nutprofils verjüngt sich von dem ersten Ende 70 und von dem zweiten Ende 72 jeweils zu dem Mittelabschnitt 76 mit konstanter Steigung. Insbesondere ist das Nutprofil 74 in der axialen Richtung 90 spiegelsymmetrisch ausgebildet. Insbesondere ist das Nutprofil 74 auch in der Umfangsrichtung 94 spiegelsymmetrisch ausgebildet.

Die Breite des Nutprofils 74 ist in dem Mittelabschnitt 76 größer oder gleich, insbesondere im Wesentlichen gleich der Breite des Vorsprungs 66 des Kupplungselements 22. Somit sind das Kupplungselement 22 und das Mitnehmerelement 24 koppelbar, wenn der Vorsprung 66 des Kupplungselements 22 in dem Mittelabschnitt 76 der Nut 68 des Mitnehmerelements 24 angeordnet ist. Der Vorsprungs 66 des Kupplungselements 22 ist in dem Mittelabschnitt 76 angeordnet, wenn die erste Nusshälfte 18 in der ersten Drehposition 120 angeordnet ist.

Die Breite des Nutprofils 74 an dem ersten Ende 70 und an dem zweiten Ende 72 ist größer oder gleich der Summe aus der Breite des Vorsprungs 66 des Kupplungselements 22 und dem axialen Versatz des Kupplungselements 22 zwischen der Kuppelposition 126 und der Entkuppelposition 124.

Das Mitnehmerelement 24 weist des Weiteren eine Aufnahme 78 für das zweite Ende der Federeinrichtung 26 auf. Die Aufnahme 78 ist auf der dem Kupplungselement 22 abgewandten Seite des Mitnehmerelements 24 angeordnet. Die Aufnahme ist vorzugsweise als Öse ausgebildet.

Fig. 9 zeigt eine schematische Ansicht eines Verfahrens 100 zum Kuppeln. Das Verfahren 100 zeigt das Kuppeln der Kupplungsvorrichtung 10 aus den Figuren 1 bis 8 mit einem verdrehten Zustand als Ausgangslage.

In einem ersten Schritt 102 des Verfahrens 100 wird die Kupplungsvorrichtung 10 bereitgestellt.

In einem weiteren Schritt 104 des Verfahrens 100 wird das Kupplungselement 22 in der Entkuppelposition 124 angeordnet, in der die erste Nusshälfte 18 und die zweite Nusshälfte 20 entkoppelt sind. Die erste Nusshälfte 18 wird zudem in der zweiten Drehposition 122 angeordnet, in der das Mitnehmerelement 24 mit dem Kupplungselement 22 in der axialen Richtung 90 entkoppelt ist.

In einem weiteren Schritt 106 des Verfahrens 100 wird das Mitnehmerelement 24 durch den Aktuator 28 in der axialen Richtung 90 bewegt. Vorzugsweise wird das Mitnehmerelement 24 durch den Aktuator 28 über die Federeinrichtung 26 in der axialen Richtung 90 in eine zweite Position 130 vorgespannt, wobei das Mitnehmerelement 24 in der zweiten Position 130 mit dem Kupplungselement 22 in der Kuppelposition 126 koppelbar ist.

In einem weiteren Schritt 108 des Verfahrens 100 wird die erste Nusshälfte 18 von der zweiten Drehposition 122 in die erste Drehposition 120 verdreht, in der das Mitnehmerelement 24 mit dem Kupplungselement 22 in der axialen Richtung 90 gekoppelt ist. Vorzugsweise wird dabei das Mitnehmerelement 24 in der axialen Richtung 90 von der zweiten Position 130 in die erste Position 128 bewegt, in der das Mitnehmerelement 24 mit dem Kupplungselement 22 in der Entkuppelposition124 koppelbar ist, wodurch die Federeinrichtung 26 über das Mitnehmerelement 24 in Richtung der zweiten Position 130 gespannt wird.

In einem weiteren Schritt 110 des Verfahrens 100 wird das Kupplungselement 22 in der axialen Richtung 90 von der Entkuppelposition 124 in die Kuppelposition 126 versetzt, in der die erste Nusshälfte 18 und die zweite Nusshälfte 20 in der Umfangsrichtung 94 drehfest gekoppelt sind. Vorzugsweise wird dabei das Mitnehmerelement 24 durch eine zu der zweiten Position 130 gerichteten Vorspannkraft der Federeinrichtung 26 in der axialen Richtung 90 von der ersten Position 128 in die zweite Position 130 bewegt, wodurch das Mitnehmerelement 24 das Kupplungselement 22 von der Entkuppelposition 124 in die Kuppelposition 126 versetzt.

Die Verfahrensschritte 102 bis 110 des Verfahrens 100 werden vorzugsweise aufeinanderfolgend ausgeführt.

Die Figuren 10 bis 15 zeigen die Kupplungsvorrichtung 10 in unterschiedlichen Verfahrenszuständen des Verfahrens 100 zum Kuppeln.

Fig. 10 zeigt eine isometrische Ansicht der Kupplungsvorrichtung 10 aus den Figuren 1 bis 4. Die Perspektive der isometrischen Ansicht ist so gewählt, dass die zweite Nusshälfte 20 vor der ersten Nusshälfte 18 angeordnet ist.

In Fig. 10 sind die erste Nusshälfte 18 und die zweite Nusshälfte 20 in der ersten Drehposition 120 angeordnet. Die weitere Federeinrichtung 38 spannt dabei die erste Nusshälfte 18 in der ersten Drehposition 120 vor. Wird die erste Nusshälfte 18 aus der ersten Drehposition 120 in der Umfangsrichtung 94 herausbewegt, so baut die weitere Federeinrichtung 38 eine zu der ersten Drehposition 120 hin gerichtete Vorspannkraft auf.

Für die zweite Nusshälfte 20 kann ebenfalls eine Federeinrichtung vorgesehen sein, die die zweite Nusshälfte 20 in der ersten Drehposition 120 vorspannt. Dementsprechend repräsentiert die Anordnung der beiden Nusshälften 18, 20 in der ersten Drehposition 120 einen vorgespannten, neutralen Zustand.

Des Weiteren ist in der Fig. 10 das Kupplungselement 22 in der Entkuppelposition 124 angeordnet. Das Kupplungselement 22 ist mit dem Mitnehmerelement 24 gekoppelt. Das Mitnehmerelement 24 ist dementsprechend in der ersten Position 128 angeordnet. Dabei ist das Bewegungsübertragungselement 30 so angeordnet, dass die Federeinrichtung 26 das Mitnehmerelement 24 in der ersten Position vorspannt. Dazu ist der erste Federschenkel 27' in der ersten Schenkelposition 87' angeordnet.

Ausgehend von der Anordnung der Kupplungsvorrichtung 10 aus Fig. 10 ist in der Fig. 11 die erste Nusshälfte 18 von der ersten Drehposition 120 in die zweite Drehposition 122 verdreht. Die erste Nusshälfte 18 ist dementsprechend in der zweiten Drehposition 122 angeordnet, während die zweite Nusshälfte 20 weiterhin in der ersten Drehposition 120 angeordnet ist.

Die Drehbewegung der ersten Nusshälfte 18 von der ersten Drehposition 120 in die zweite Drehposition 122 kann beispielsweise über ein Betätigungselement eines Türbeschlags erfolgen, das mit der ersten Nusshälfte 18 gekoppelt ist. Das Betätigungselement kann dabei insbesondere an der Außenseite einer Tür angeordnet sein und als Türknauf oder Türdrücker ausgebildet sein.

Dadurch, dass die erste Nusshälfte 18 in der zweiten Drehposition 122 angeordnet ist, sind das Mitnehmerelement 24 und das Kupplungselement 22 in der axialen Richtung 90 voneinander entkoppelt.

In der Fig. 12 ist die Perspektive der isometrischen Ansicht der Kupplungsvorrichtung 10 gedreht. Die Perspektive der isometrischen Ansicht ist dabei so gewählt, dass nun die erste Nusshälfte 18 vor der zweiten Nusshälfte 20 angeordnet ist. Die gedrehte Position gewährt einen verbesserten Blickwinkel auf das Kupplungselement 22.

Ausgehend von der Anordnung der Kupplungsvorrichtung 10 aus Fig. 11 ist in der Fig. 12 das Mitnehmerelement 24 durch den Aktuator 28 in der axialen Richtung 90 von der ersten Position 128 in die zweite Position bewegt worden. Dazu bewegt die Antriebseinrichtung 32 des Aktuators 28 das Bewegungsübertragungselement 30 des Aktuators 28 von dem ersten Zustand 86A über den zweiten Zustand 86B in den dritten Zustand 86C, wie beispielsweise in den Ansichten (A), (B) und (C) der Fig. 24 dargestellt ist, so dass der erste Federschenkel 27' von der ersten Schenkelposition 87' in die zweite Schenkelposition 87" bewegt wird, wodurch die Federeinrichtung zu der zweiten Position 130 hin vorgespannt wird. Da das Mitnehmerelement 24 in der axialen Richtung 90 frei bewegbar ist, wird das Mitnehmerelement 24 durch den Aktuator 28 über die Federeinrichtung 26 in der axialen Richtung 90 in die zweite Position 130 bewegt. Die Federeinrichtung 26 befindet sich in der Fig. 12 in einem entspannten Zustand.

Ausgehend von der Anordnung der Kupplungsvorrichtung 10 aus Fig. 12 ist in der Fig. 13 die erste Nusshälfte 18 von der zweiten Drehposition 122 in Richtung der ersten Drehposition 120 in der Umfangsrichtung 94 gedreht. Die erste Nusshälfte 18 ist demnach zwischen der ersten Drehposition 120 und der zweiten Drehposition 122 angeordnet.

In dem in der Fig. 13 gezeigten Zwischenzustand kommt der Vorsprung 66 des Kupplungselements 22 in Eingriff mit der Nut 68 des Mitnehmerelements 24.

Ausgehend von der Anordnung der Kupplungsvorrichtung 10 aus Fig. 13 ist in der Fig. 14 die erste Nusshälfte 18 zurück in die erste Drehposition 120 gedreht. Das Mitnehmerelement 24 ist nun in der ersten Position 128 angeordnet. Das Mitnehmerelement 24 ist mit dem Kupplungselement 22 in der axialen Richtung 90 gekoppelt.

Durch die Drehung der ersten Nusshälfte 18 von der zweiten Drehposition 122 in die erste Drehposition 120 wird das Mitnehmerelement 24 von der zweiten Position 130 in die erste Position 128 bewegt. Das Kupplungselement 22 ist dabei in der axialen Richtung 90 blockiert, da die erste Nusshälfte 18 und die zweite Nusshälfte 20 zueinander verdreht sind und dadurch die Nuten 48 und 60 der beiden Nusshälften 18, 20 nicht miteinander fluchten. Das Mitnehmerelement 24 ist in der axialen Richtung nicht blockiert und ist somit in der axialen Richtung 90 bewegbar.

Die Drehbewegung der ersten Nusshälfte 18 und der zweiten Nusshälfte 20 kann durch die Vorspannkraft bzw. Rückstellkraft der weiteren Federeinrichtung 38 bewirkt werden, die, wie zuvor beschrieben, die ersten Nusshälfte 18 in Richtung der ersten Drehposition 120 vorspannt.

Bei der Drehbewegung der ersten Nusshälfte 18 von der zweiten Drehposition 122 in die erste Drehposition 120 wird, sobald der Vorsprung 66 des Kupplungselements 22 in Eingriff mit der Nut 68 des Mitnehmerelements 24 kommt, der Vorsprung 66 entlang des Nutprofils 74 der Nut 68 bis in den Mittelabschnitt 76 des Nutprofils 74 geführt. Dadurch wird das Mitnehmerelement 24 von der zweiten Position 130 in die erste Position 128 bewegt.

Durch die axiale Bewegung des Mitnehmerelements 24 von der zweiten Position 130 in die erste Position 128 wird das mit dem Mitnehmerelement 24 gekoppelte Ende der Federeinrichtung 26 ebenfalls in der axialen Richtung versetzt, so dass die Federeinrichtung 26 in Richtung der zweiten Position 130 gespannt wird. In anderen Worten wird durch die axiale Bewegung des Mitnehmerelements 24 der Energiespeicher der Federeinrichtung 26 aufgeladen.

In der Fig. 15 ist die Perspektive der isometrischen Ansicht der Kupplungsvorrichtung 10 wieder gedreht. Die Perspektive der isometrischen Ansicht ist dabei so gewählt, dass nun wieder die zweite Nusshälfte 20 vor der ersten Nusshälfte 18 wie in der Fig. 10 angeordnet ist. Die gedrehte Position gewährt einen verbesserten Blickwinkel auf das Kupplungselement 22.

Ausgehend von der Anordnung der Kupplungsvorrichtung 10 aus Fig. 14 ist in der Fig. 15 das Kupplungselement 22 in die Kuppelposition 126 versetzt. Das Mitnehmerelement 24 ist in die zweite Position 130 angeordnet.

Im Zustand der Figuren 14 und 15 sind die erste Nusshälfte 18 und die zweite Nusshälfte 20 in der ersten Drehposition 120 angeordnet. Die Nuten 48 und 60 der beiden Nusshälften 18, 20 sind somit fluchtend angeordnet, so dass das Kupplungselement 22 in der axialen Richtung 90 bewegbar ist. Wie zuvor beschrieben, ist im Zustand der Fig. 14 die Federeinrichtung 26 in Richtung der zweiten Position 130 gespannt. Da das Kupplungselement 22 nun in der axialen Richtung 90 bewegbar ist, wird das Kupplungselement 22 durch die Vorspannkraft der Federeinrichtung 26 über das Mitnehmerelement 24 in die Kuppelposition 126 versetzt. Das Mitnehmerelement 24 wird dabei in die zweite Position 130 bewegt.

Die Figur 16 zeigt eine schematische Ansicht eines Verfahrens 140 zum Entkuppeln. Das Verfahren 140 zeigt das Entkuppeln der Kupplungsvorrichtung 10 aus den Figuren 1 bis 8 mit einem verdrehten Zustand als Ausgangslage.

In einem ersten Schritt 142 des Verfahrens 140 wird die Kupplungsvorrichtung 10 bereitgestellt.

In einem weiteren Schritt 144 des Verfahrens 140 wird das Kupplungselement 22 in der Kuppelposition 126 angeordnet, in der die erste Nusshälfte 18 und die zweite Nusshälfte 20 in der Umfangsrichtung 94 drehfest gekoppelt sind. Die erste Nusshälfte 18 und die zweite Nusshälfte werden zudem in der zweiten Drehposition 122 angeordnet, in der das Mitnehmerelement 24 mit dem Kupplungselement 22 in der axialen Richtung 90 entkoppelt ist.

In einem weiteren Schritt 146 des Verfahrens 140 wird das Mitnehmerelement 24 durch den Aktuator 28 in der axialen Richtung 90 bewegt. Vorzugsweise wird das Mitnehmerelement 24 durch den Aktuator 28 über die Federeinrichtung 26 in der axialen Richtung 90 in eine erste Position 130 vorgespannt, wobei das Mitnehmerelement 24 in der ersten Position 130 mit dem Kupplungselement 22 in der Entkuppelposition 124 koppelbar ist.

In einem weiteren Schritt 148 des Verfahrens 140 werden die erste Nusshälfte 18 und die zweite Nusshälfte 20 von der zweiten Drehposition 122 in die erste Drehposition 120 verdreht, in der das Mitnehmerelement 24 mit dem Kupplungselement 22 in der axialen Richtung 90 gekoppelt ist. Vorzugsweise wird dabei das Mitnehmerelement 24 in der axialen Richtung 90 von der ersten Position 128 in die zweite Position 130 bewegt, in der das Mitnehmerelement 24 mit dem Kupplungselement 22 in der Kuppelposition126 koppelbar ist, wodurch die Federeinrichtung 26 über das Mitnehmerelement 24 in Richtung der ersten Position 130 gespannt wird.

In einem weiteren Schritt 150 des Verfahrens 140 wird das Kupplungselement 22 in der axialen Richtung 90 von der Kuppelposition 126 in die Entkuppelposition 124 versetzt, in der die erste Nusshälfte 18 und die zweite Nusshälfte 20 in der Umfangsrichtung 94 entkoppelt sind. Vorzugsweise wird dabei das Mitnehmerelement 24 durch eine zu der ersten Position 128 gerichteten Vorspannkraft der Federeinrichtung 26 in der axialen Richtung 90 von der zweiten Position 130 in die erste Position 128 bewegt, wodurch das Mitnehmerelement 24 das Kupplungselement 22 von der Kuppelposition 126 in die Entkuppelposition 124 versetzt.

Die Verfahrensschritte 142 bis 150 des Verfahrens 140 werden vorzugsweise aufeinanderfolgend ausgeführt.

Die Figuren 17 bis 22 zeigen die Kupplungsvorrichtung 10 in unterschiedlichen Verfahrenszuständen des Verfahrens 140 zum Kuppeln.

Fig. 17 zeigt eine isometrische Ansicht der Kupplungsvorrichtung 10 aus den Figuren 1 bis 4. Die Perspektive der isometrischen Ansicht ist so gewählt, dass die zweite Nusshälfte 20 vor der ersten Nusshälfte 18 angeordnet ist.

In Fig. 17 sind die erste Nusshälfte 18 und die zweite Nusshälfte 20 in der ersten Drehposition 120 angeordnet. Die weitere Federeinrichtung 38 spannt dabei die erste Nusshälfte 18 in der ersten Drehposition 120 vor. Wird die erste Nusshälfte 18 aus der ersten Drehposition 120 in der Umfangsrichtung 94 herausbewegt, so baut die weitere Federeinrichtung 38 eine zu der ersten Drehposition 120 hin gerichtete Vorspannkraft auf.

Für die zweite Nusshälfte 20 kann ebenfalls eine Federeinrichtung vorgesehen sein, die die zweite Nusshälfte 20 in der ersten Drehposition 120 vorspannt. Dementsprechend repräsentiert die Anordnung der beiden Nusshälften 18, 20 in der ersten Drehposition 120 einen vorgespannten, neutralen Zustand.

Des Weiteren ist in der Fig. 17 das Kupplungselement 22 in der Kuppelposition 126 angeordnet. Das Kupplungselement 22 ist mit dem Mitnehmerelement 24 gekoppelt. Das Mitnehmerelement 24 ist dementsprechend in der zweiten Position 130 angeordnet. Dabei ist das Bewegungsübertragungselement 30 so angeordnet, dass die Federeinrichtung 26 das Mitnehmerelement 24 in die zweite Position 130 vorspannt. Dazu ist der erste Federschenkel 27' in der zweiten Schenkelposition 87" angeordnet.

Ausgehend von der Anordnung der Kupplungsvorrichtung 10 aus Fig. 17 sind in der Fig. 18 die erste Nusshälfte 18 und die zweite Nusshälfte 20 von der ersten Drehposition 120 in die zweite Drehposition 122 verdreht. Die erste Nusshälfte 18 und die zweite Nusshälfte 20 sind dementsprechend in der zweiten Drehposition 122 angeordnet.

Die Drehbewegung der ersten Nusshälfte 18 von der ersten Drehposition 120 in die zweite Drehposition 122 kann beispielsweise über ein Betätigungselement eines Türbeschlags erfolgen, das mit der ersten Nusshälfte 18 gekoppelt ist. Das Betätigungselement kann dabei insbesondere an der Außenseite einer Tür angeordnet sein und als Türknauf oder Türdrücker ausgebildet sein.

Dadurch, dass die erste Nusshälfte 18 und die zweite Nusshälfte 20 in der zweiten Drehposition 122 angeordnet ist, sind das Mitnehmerelement 24 und das Kupplungselement 22 in der axialen Richtung 90 voneinander entkoppelt.

In der Fig. 19 ist die Perspektive der isometrischen Ansicht der Kupplungsvorrichtung 10 leicht gedreht. Die Perspektive der isometrischen Ansicht ist dabei so gewählt, dass die weiterhin die zweite Nusshälfte 20 vor der ersten Nusshälfte 18 angeordnet ist. Die gedrehte Position gewährt einen verbesserten Blickwinkel auf das Kupplungselement 22.

Ausgehend von der Anordnung der Kupplungsvorrichtung 10 aus Fig. 18 ist in der Fig. 19 das Mitnehmerelement 24 durch den Aktuator 28 in der axialen Richtung 90 von der zweiten Position 130 in die erste Position 128 bewegt worden. Dazu bewegt die Antriebseinrichtung 32 des Aktuators 28 das Bewegungsübertragungselement 30 des Aktuators 28 von dem dritten Zustand 86C über den vierten Zustand 86D in den ersten Zustand 86A, wie beispielsweise in den Ansichten (A), (B) und (C) der Fig. 24 dargestellt ist, so dass der erste Federschenkel 27' von der zweiten Schenkelposition 87" in die erste Schenkelposition 87' bewegt wird, wodurch die Federeinrichtung zu der ersten Position 128 hin vorgespannt wird. Da das Mitnehmerelement 24 in der axialen Richtung 90 frei bewegbar ist, wird das Mitnehmerelement 24 durch den Aktuator 28 über die Federeinrichtung 26 in der axialen Richtung 90 in die erste Position 128 bewegt. Die Federeinrichtung 26 befindet sich in der Fig. 19 in einem entspannten Zustand.

Ausgehend von der Anordnung der Kupplungsvorrichtung 10 aus Fig. 19 sind in der Fig. 20 die erste Nusshälfte 18 und die zweite Nusshälfte 20 von der zweiten Drehposition 122 in Richtung der ersten Drehposition 120 in der Umfangsrichtung 94 gedreht. Die erste Nusshälfte 18 ist demnach zwischen der ersten Drehposition 120 und der zweiten Drehposition 122 angeordnet.

In diesem in der Fig. 20 gezeigten Zwischenzustand kommt der Vorsprung 66 des Kupplungselements 22 in Eingriff mit der Nut 68 des Mitnehmerelements 24.

Ausgehend von der Anordnung der Kupplungsvorrichtung 10 aus Fig. 20 ist in der Fig. 21 die erste Nusshälfte 18 zurück in die erste Drehposition 120 gedreht. Das Mitnehmerelement 24 ist nun in der zweiten Position 130 angeordnet. Das Mitnehmerelement 24 ist mit dem Kupplungselement 22 in der axialen Richtung 90 gekoppelt.

Durch die Drehung der ersten Nusshälfte 18 und der zweiten Nusshälfte 20 von der zweiten Drehposition 122 in die erste Drehposition 120 wird das Mitnehmerelement 24 von der ersten Position 128 in die zweite Position 130 bewegt. Das Kupplungselement 22 ist dabei in der axialen Richtung 90 blockiert, da während der Drehbewegung ein Drehmoment von zwischen der ersten Nusshälfte 18 und der zweiten Nusshälfte 20 über das Kupplungselement 22 übertragen wird. Dadurch entsteht an den Kraftübertragungsflächen zwischen dem Kupplungselement 22 und den beiden Nusshälften 18, 20 eine Haftreibung, die verhindert, dass das Kupplungselement 22 in der axialen Richtung bewegbar ist. Das Mitnehmerelement 24 ist in der axialen Richtung nicht blockiert und ist somit in der axialen Richtung 90 bewegbar.

Die Drehbewegung der ersten Nusshälfte 18 und der zweiten Nusshälfte 20 kann durch die Vorspannkraft bzw. Rückstellkraft der weiteren Federeinrichtung 38 bewirkt werden, die, wie zuvor beschrieben, die ersten Nusshälfte 18 in Richtung der ersten Drehposition 120 vorspannt.

Bei der Drehbewegung der ersten Nusshälfte 18 und der zweiten Nusshälfte 20 von der zweiten Drehposition 122 in die erste Drehposition 120 wird, sobald der Vorsprung 66 des Kupplungselements 22 in Eingriff mit der Nut 68 des Mitnehmerelements 24 kommt, der Vorsprung 66 entlang des Nutprofils 74 der Nut 68 bis in den Mittelabschnitt 76 des Nutprofils 74 geführt. Dadurch wird das das Mitnehmerelement 24 von der ersten Position 128 in die zweite Position 130 bewegt.

Durch die axiale Bewegung des Mitnehmerelements 24 von der ersten Position 128 in die zweite Position 130 wird das mit dem Mitnehmerelement 24 gekoppelte Ende der Federeinrichtung 26 ebenfalls in der axialen Richtung 90 versetzt, so dass die Federeinrichtung 26 in Richtung der ersten Position 128 gespannt wird. In anderen Worten wird durch die axiale Bewegung des Mitnehmerelements 24 der Energiespeicher der Federeinrichtung 26 aufgeladen.

In der Fig. 22 ist die Perspektive der isometrischen Ansicht der Kupplungsvorrichtung 10 wieder gedreht. Die Perspektive der isometrischen Ansicht ist dabei weiterhin so gewählt, dass die zweite Nusshälfte 20 vor der ersten Nusshälfte 18 angeordnet ist. Die gedrehte Position gewährt einen verbesserten Blickwinkel auf das Kupplungselement 22.

Ausgehend von der Anordnung der Kupplungsvorrichtung 10 aus Fig. 21 ist in der Fig. 22 das Kupplungselement 22 in die Entkuppelposition 124 versetzt. Das Mitnehmerelement 24 ist in die ersten Position 128 angeordnet.

Im Zustand der Figuren 21 und 22 sind die erste Nusshälfte 18 und die zweite Nusshälfte 20 in der ersten Drehposition 120 angeordnet. Die Nuten 48 und 60 der beiden Nusshälften 18, 20 sind somit fluchtend angeordnet und es wirken keine Drehmomente mehr, so dass das Kupplungselement 22 in der axialen Richtung 90 bewegbar ist. Wie zuvor beschrieben, ist im Zustand der Fig. 21 die Federeinrichtung 26 in Richtung der ersten Position 128 gespannt. Da das Kupplungselement 22 nun in der axialen Richtung 90 bewegbar ist, wird das Kupplungselement 22 durch die Vorspannkraft der Federeinrichtung 26 über das Mitnehmerelement 24 in die Entkuppelposition 124 versetzt. Das Mitnehmerelement 24 wird dabei in die erste Position 128 bewegt.

## Patentansprüche

1. Kupplungsvorrichtung (10) für einen Türbeschlag, mit einer Kupplungsbaugruppe (14) und einer Aktuierungsbaugruppe (16), wobei die Kupplungsbaugruppe (14) eine erste Nusshälfte (18), eine zweite Nusshälfte (20) und ein Kupplungselement (22) aufweist, wobei die Aktuierungsbaugruppe (16) ein Mitnehmerelement (24), eine Federeinrichtung (26) und einen Aktuator (28) aufweist, wobei die erste Nusshälfte (18) und die zweite Nusshälfte (20) um eine Drehachse (15) jeweils zwischen einer ersten Drehposition (120) und einer zweiten Drehposition (122) in einer Umfangsrichtung (94) drehbar gelagert sind, wobei das Kupplungselement (22) in einer axialen Richtung (90) zwischen einer Kuppelposition (126) und einer Entkuppelposition (124) versetzbar ist, wobei die erste Nusshälfte (18) und die zweite Nusshälfte (20) in der Kuppelposition (126) durch das Kupplungselement (22) drehfest in der Umfangsrichtung (94) gekoppelt sind, wobei die erste Nusshälfte (18) und die zweite Nusshälfte (20) in der Entkuppelposition (124) durch das Kupplungselement (22) in der Umfangsrichtung (94) entkoppelt sind, wobei der Aktuator (28) über die Federeinrichtung (26) mit dem Mitnehmerelement (24) gekoppelt ist, wobei das Mitnehmerelement (24) in der axialen Richtung (90) bewegbar ist, **dadurch gekennzeichnet, dass** das Mitnehmerelement (24) mit dem Kupplungselement (22) in der axialen Richtung (90) gekoppelt ist, wenn eine mit dem Kupplungselement (22) gekoppelte Nusshälfte (18, 20) in der ersten Drehposition (120) angeordnet ist, und dass das Mitnehmerelement (24) mit dem Kupplungselement (22) in der axialen Richtung (90) entkoppelt ist, wenn eine mit dem Kupplungselement (22) gekoppelte Nusshälfte (18, 20) in der zweiten Drehposition (122) angeordnet ist.

2. Kupplungsvorrichtung (10) nach Anspruch 1, **dadurch gekennzeichnet, dass** die erste Nusshälfte (18) und die zweite Nusshälfte (20) jeweils eine radial außen angeordnete Nut (48, 60)) aufweisen, die sich in der axialen Richtung (90) erstreckt und in der das Kupplungselement (22) geführt ist.

3. Kupplungsvorrichtung (10) nach Anspruch 1 oder 2, **dadurch gekennzeichnet, dass** die erste Nusshälfte (18) und die zweite Nusshälfte (20) in der axialen Richtung (90) benachbart angeordnet sind.

4. Kupplungsvorrichtung (10) nach einem der Ansprüche 1 bis 3, **dadurch gekennzeichnet, dass** das Kupplungselement (22) einen radial außen angeordneten Vorsprung (66) aufweist, wobei das Mitnehmerelement (24) eine radial innen angeordnete Nut (68) aufweist, und wobei, wenn die mit dem Kupplungselement (22) gekoppelte Nusshälfte (18) in der ersten Drehposition (120) angeordnet ist, der Vorsprung (66) in die Nut (68) eingreift, um das Mitnehmerelement (24) mit dem Kupplungselement (22) in der axialen Richtung (90) zu koppeln, und wobei sich die Nut (68) in der Umfangsrichtung (94) erstreckt.

5. Kupplungsvorrichtung (10) nach Anspruch 4, **dadurch gekennzeichnet, dass** die Nut (68) mindestens ein erstes Ende (70) und ein zweites Ende (72) aufweist, wobei das erste Ende (70) in der Umfangsrichtung (94) offen ist,
insbesondere wobei das zweite Ende (72) in der Umfangsrichtung (94) offen ist und entgegengesetzt zu dem ersten Ende (70) in dem Mitnehmerelement (94) angeordnet ist.

6. Kupplungsvorrichtung (10) nach einem der Ansprüche 1 bis 5, **dadurch gekennzeichnet, dass** das Mitnehmerelement (24) in der axialen Richtung (90) geführt ist.

7. Kupplungsvorrichtung (10) nach einem der Ansprüche 1 bis 6, **dadurch gekennzeichnet, dass** das Mitnehmerelement (24) durch den Aktuator (28) über die Federeinrichtung (26) in der axialen Richtung (90) wahlweise in eine erste Position (128) oder in eine zweite Position (130) vorspannbar ist, wobei das Mitnehmerelement (24) in der ersten Position (128) mit dem Kupplungselement (22) in der Entkuppelposition (124) und in der zweiten Position (130) mit dem Kupplungselement (22) in der Kuppelposition (126) koppelbar ist.

8. Kupplungsvorrichtung (10) nach einem der Ansprüche 1 bis 7, **dadurch gekennzeichnet, dass** das Mitnehmerelement (24) durch eine Vorspannkraft der Federeinrichtung (26) in der axialen Richtung (90) bewegbar ist, wenn die mit dem Kupplungselement (22) gekoppelte Nusshälfte (18, 20) jeweils in der ersten Drehposition (120) oder der zweiten Drehposition (122) angeordnet ist, insbesondere wobei das Mitnehmerelement (24) durch eine Vorspannkraft der Federeinrichtung (26) wahlweise in die erste Position (128) oder in die zweite Position (130) bewegbar ist.

9. Kupplungsvorrichtung (10) nach einem der Ansprüche 1 bis 8, **dadurch gekennzeichnet, dass** die Federeinrichtung (26) durch eine Bewegung der mit dem Kupplungselement (22) gekoppelten Nusshälfte (18, 20) von der zweiten Drehposition (122) in die erste Drehposition (120) über das Mitnehmerelement (24) in der axialen Richtung (90) spannbar ist.

10. Kupplungsvorrichtung (10) nach einem der Ansprüche 1 bis 9, **dadurch gekennzeichnet, dass** die Federeinrichtung (26) als Schenkelfeder ausgebildet ist, wobei ein erster Federschenkel (27') der Federeinrichtung (26) mit dem Aktuator gekoppelt ist, wobei ein zweiter Federschenkel (27") mit dem Mitnehmerelement gekoppelt ist, wobei der erste Federschenkel (27') durch die Aktuator (28) zwischen einer ersten Schenkelendposition (87') und einer zweiten Schenkelendposition (87") bewegbar ist,

11. Türbeschlagsystem mit der Kupplungsvorrichtung (10) nach einem der Ansprüche 1 bis 10.

12. Verfahren (100) zum Kuppeln einer Kupplungsvorrichtung (10), wobei das Verfahren die folgenden Schritte aufweist:
- Bereitstellen (102) der Kupplungsvorrichtung (10) mit einer Kupplungsbaugruppe (14) und einer Aktuierungsbaugruppe (16), wobei die Kupplungsbaugruppe (14) eine erste Nusshälfte (18), eine zweite Nusshälfte (20) und ein Kupplungselement (22) aufweist, wobei die Aktuierungsbaugruppe (16) ein Mitnehmerelement (24), eine Federeinrichtung (26) und einen Aktuator (28) aufweist, wobei die erste Nusshälfte (18) und die zweite Nusshälfte (20) jeweils um eine Drehachse (15) zwischen einer ersten Drehposition (120)und einer zweiten Drehposition (122) in einer Umfangsrichtung (94) drehbar gelagert sind, wobei der Aktuator (28) über die Federeinrichtung (26) mit dem Mitnehmerelement (24) gekoppelt ist;
- Anordnen (104) des Kupplungselements (22) in einer Entkuppelposition (124), in der die erste Nusshälfte (18) und die zweite Nusshälfte (20) in der Umfangsrichtung (94) entkoppelt sind, wobei eine mit dem Kupplungselement (22) gekoppelte Nusshälfte (18, 20) in der zweiten Drehposition (122) angeordnet ist, in der das Mitnehmerelement (24) mit dem Kupplungselement (22) in einer axialen Richtung (90) entkoppelt ist;
- Bewegen (106) des Mitnehmerelements (24) durch den Aktuator (28) in der axialen Richtung (90);
- Verdrehen (108) der mit dem Kupplungselement (22) gekoppelte Nusshälfte (18, 20) von der zweiten Drehposition (122) in die erste Drehposition (120), in der das Mitnehmerelement (24) mit dem Kupplungselement (22) in der axialen Richtung (90) gekoppelt ist;
- Versetzen (110) des Kupplungselements (22) in der axialen Richtung (90) von der Entkuppelposition (124) in eine Kuppelposition (126), in der die erste Nusshälfte (18) und die zweite Nusshälfte (20) drehfest in der Umfangsrichtung (94) gekoppelt sind.

13. Verfahren (100) nach Anspruch 12, **dadurch gekennzeichnet, dass** in dem Schritt des Bewegens (106) das Mitnehmerelement (24) durch den Aktuator (28) über die Federeinrichtung (26) in der axialen Richtung (90) in eine zweite Position (130) vorspanngespannt wird, wobei das Mitnehmerelement (24) in der zweiten Position (130) mit dem Kupplungselement (22) in der Kuppelposition (126) koppelbar ist;
insbesondere wobei in dem Schritt des Verdrehens (108) das Mitnehmerelement (24) in der axialen Richtung (90) von der zweiten Position (130) in eine erste Position (128), in der das Mitnehmerelement (24) mit dem Kupplungselement (22) in der Entkuppelposition (124) koppelbar ist, bewegt wird, wodurch die Federeinrichtung (126) über das Mitnehmerelement (24) in Richtung der zweiten Position (130) gespannt wird;
insbesondere wobei in dem Schritt des Versetzens (110) das Mitnehmerelement (24) durch eine zu der zweiten Position (130) gerichteten Vorspannkraft der Federeinrichtung (26) in der axialen Richtung (90) von der ersten Position (128) in die zweite Position (130) bewegt wird, wodurch das Mitnehmerelement (24) das Kupplungselement (22) von der Entkuppelposition (124) in die Kuppelposition (126) versetzt.

14. Verfahren (140) zum Entkuppeln einer Kupplungsvorrichtung, wobei das Verfahren die folgenden Schritte aufweist:
- Bereitstellen (142) der Kupplungsvorrichtung (10) einer Kupplungsbaugruppe (14) und einer Aktuierungsbaugruppe (16), wobei die Kupplungsbaugruppe (14) eine erste Nusshälfte (18), eine zweite Nusshälfte (20) und ein Kupplungselement (22) aufweist, wobei die Aktuierungsbaugruppe (16) ein Mitnehmerelement (24), eine Federeinrichtung (26) und einen Aktuator (28) aufweist, wobei die erste Nusshälfte (18) und die zweite Nusshälfte (20) um eine Drehachse (15) zwischen einer ersten Drehposition (120) und einer zweiten Drehposition (122) in einer Umfangsrichtung (94) drehbar gelagert sind, wobei der Aktuator (28) über die Federeinrichtung (26) mit dem Mitnehmerelement (24) gekoppelt ist;
- Anordnen (144) des Kupplungselements (22) in einer Kuppelposition (126), in der die erste Nusshälfte (18) und die zweite Nusshälfte (20) drehfest in der Umfangsrichtung (94) gekoppelt sind, wobei die erste Nusshälfte (18) und die zweite Nusshälfte (20) in der zweiten Drehposition (122) angeordnet sind, in der das Mitnehmerelement (24) mit dem Kupplungselement (22) in einer axialen Richtung (90) entkoppelt ist;
- Bewegen (146) des Mitnehmerelements (24) durch den Aktuator (28) in der axialen Richtung (90);
- Verdrehen (148) der ersten Nusshälfte (18) und der zweiten Nusshälfte (20) von der zweiten Drehposition (122) in die erste Drehposition (120), in der das Mitnehmerelement (24) mit dem Kupplungselement (22) in der axialen Richtung (90) gekoppelt ist,
- Versetzen (150) des Kupplungselements (22) in der axialen Richtung (90) von der Kuppelposition (126) in eine Entkuppelposition (124), in der die erste Nusshälfte (18) und die zweite Nusshälfte (20) in der Umfangsrichtung (94) entkoppelt sind.

15. Verfahren (140) nach Anspruch 14, **dadurch gekennzeichnet, dass** in dem Schritt des Bewegens (146) das Mitnehmerelement (24) durch den Aktuator (28) über die Federeinrichtung (26) in der axialen Richtung (90) in eine erste Position (128) vorspanngespannt wird, wobei das Mitnehmerelement (24) in der ersten Position (128) mit dem Kupplungselement (22) in der Entkuppelposition (124) koppelbar ist;
insbesondere wobei in dem Schritt des Verdrehens (148) das Mitnehmerelement (24) in der axialen Richtung (90) von der ersten Position (128) in eine zweite Position (130), in der das Mitnehmerelement (24) mit dem Kupplungselement (22) in der Kuppelposition (126) koppelbar ist, bewegt wird, wodurch die Federeinrichtung (26) über das Mitnehmerelement (24) in Richtung der ersten Position (128) gespannt wird;
insbesondere wobei in dem Schritt des Versetzens (150) das Mitnehmerelement (24) durch eine zu der ersten Position (128) gerichteten Vorspannkraft der Federeinrichtung (26) in der axialen Richtung (90) von der zweiten Position (130) in die erste Position (128) bewegt wird, wodurch das Mitnehmerelement (24) das Kupplungselement (22) von der Kuppelposition (126) in die Entkuppelposition (124) versetzt.

## Claims

1. Coupling device (10) for a door fitting, with a coupling assembly (14) and an actuating assembly (16), the coupling assembly (14) comprising a first nut half (18), a second nut half (20) and a coupling element (22), the actuating assembly (16) comprising a driver element (24), a spring device (26) and an actuator (28), wherein the first nut half (18) and the second nut half (20) are rotatably mounted about an axis of rotation (15), each between a first rotational position (120) and a second rotational position (122) in a circumferential direction (94), wherein the coupling element (22) is displaceable in an axial direction (90) between a coupling position (126) and an uncoupling position (124), wherein the first nut half (18) and the second nut half (20) are non-rotatably coupled in the coupling position (126) by the coupling element (22) in the circumferential direction (94), wherein the first nut half (18) and the second nut half (20) are uncoupled in the circumferential direction (94) in the uncoupling position (124) by the coupling element (22), wherein the actuator (28) is coupled with the driver element (24) via the spring device (26), wherein the driver element (24) is movable in the axial direction (90), **characterized in that** the driver element (24) is coupled with the coupling element (22) in the axial direction (90) when a nut half (18, 20) coupled with the coupling element (22) is arranged in the first rotational position (120), and **in that** the driver element (24) is uncoupled with the coupling element (22) in the axial direction (90) when a nut half (18, 20) coupled with the coupling element (22) is arranged in the second rotational position (122).

2. Coupling device (10) according to claim 1, **characterized in that** the first nut half (18) and the second nut half (20) each comprise a radially outwardly arranged groove (48, 60) which extends in the axial direction (90) and in which the coupling element (22) is guided.

3. Coupling device (10) according to claim 1 or 2, **characterized in that** the first nut half (18) and the second nut half (20) are arranged adjacent to each other in the axial direction (90).

4. Coupling device (10) according to any one of claims 1 to 3, **characterized in that** the coupling element (22) comprises a radially outwardly arranged projection (66), wherein the driver element (24) comprises a radially inwardly arranged groove (68), and wherein, when the nut half (18) coupled with the coupling element (22) is arranged in the first rotational position (120), the projection (66) engages in the groove (68) to couple the driver element (24) with the coupling element (22) in the axial direction (90), and wherein the groove (68) extends in the circumferential direction (94).

5. Coupling device (10) according to claim 4, **characterized in that** the groove (68) comprises at least a first end (70) and a second end (72), wherein the first end (70) is open in the circumferential direction (94), in particular wherein the second end (72) is open in the circumferential direction (94) and is arranged opposite to the first end (70) in the driver element (94).

6. Coupling device (10) according to any one of claims 1 to 5, **characterized in that** the driver element (24) is guided in the axial direction (90).

7. Coupling device (10) according to any one of claims 1 to 6, **characterized in that** the driver element (24) is selectively biasable by the actuator (28) via the spring device (26) in the axial direction (90) in a first position (128) or in a second position (130), wherein the driver element (24) is couplable in the first position (128) with the coupling element (22) in the uncoupling position (124) and in the second position (130) with the coupling element (22) in the coupling position (126).

8. Coupling device (10) according to any one of claims 1 to 7, **characterized in that** the driver element (24) is movable in the axial direction (90) by a biasing force of the spring device (26) when the nut half (18, 20) coupled with the coupling element (22) is respectively arranged in the first rotational position (120) or the second rotational position (122), in particular wherein the driver element (24) is selectively movable into the first position (128) or into the second position (130) by a biasing force of the spring device (26).

9. Coupling device (10) according to any one of claims 1 to 8, **characterized in that** the spring device (26) is biasable in the axial direction (90) by a movement of the nut half (18, 20) coupled with the coupling element (22) from the second rotational position (122) to the first rotational position (120) via the driver element (24).

10. Coupling device (10) according to any one of claims 1 to 9, **characterized in that** the spring device (26) is formed as a leg spring, wherein a first spring leg (27') of the spring device (26) is coupled with the actuator, wherein a second spring leg (27") is coupled with the driver element, wherein the first spring leg (27') is movable by the actuator (28) between a first leg end position (87') and a second leg end position (87").

11. Door fitting system comprising the coupling device (10) according to any one of claims 1 to 10.

12. Method (100) for coupling a coupling device (10), the method comprising the following steps:
- providing (102) the coupling device (10) with a coupling assembly (14) and an actuating assembly (16), wherein the coupling assembly (14) comprises a first nut half (18), a second nut half (20) and a coupling element (22), wherein the actuating assembly (16) comprises a driver element (24), a spring device (26) and an actuator (28), wherein the first nut half (18) and the second nut half (20) are each rotatably mounted about an axis of rotation (15) between a first rotational position (120) and a second rotational position (122) in a circumferential direction (94), wherein the actuator (28) is coupled with the driver element (24) via the spring device (26);
- arranging (104) the coupling element (22) in an uncoupling position (124) in which the first nut half (18) and the second nut half (20) are uncoupled in the circumferential direction (94), wherein a nut half (18, 20) coupled with the coupling element (22) is arranged in the second rotational position (122) in which the driver element (24) is uncoupled with the coupling element (22) in an axial direction (90);
- moving (106) the driver element (24) by the actuator (28) in the axial direction (90);
- rotating (108) the nut half (18, 20) coupled with the coupling element (22) from the second rotational position (122) to the first rotational position (120) in which the driver element (24) is coupled with the coupling element (22) in the axial direction (90);
- displacing (110) the coupling element (22) in the axial direction (90) from the uncoupling position (124) to a coupling position (126) in which the first nut half (18) and the second nut half (20) are non-rotatably coupled in the circumferential direction (94).

13. Method (100) according to claim 12, **characterized in that** in the step of moving (106) the driver element (24) is biased by the actuator (28) via the spring device (26) in the axial direction (90) in a second position (130), wherein the driver element (24) is couplable in the second position (130) with the coupling element (22) in the coupling position (126);
in particular wherein in the step of rotating (108) the driver element (24) is moved in the axial direction (90) from the second position (130) to a first position (128) in which the driver element (24) is couplable with the coupling element (22) in the uncoupling position (124), whereby the spring device (126) is biased via the driver element (24) towards the second position (130);
in particular wherein in the step of displacing (110) the driver element (24) is moved in the axial direction (90) from the first position (128) to the second position (130) by a biasing force of the spring device (26) directed to the second position (130), whereby the driver element (24) displaces the coupling element (22) from the uncoupling position (124) to the coupling position (126).

14. Method (140) for uncoupling a coupling device, the method comprising the following steps:
- providing (142) the coupling device (10), a coupling assembly (14) and an actuating assembly (16), wherein the coupling assembly (14) comprises a first nut half (18), a second nut half (20) and a coupling element (22), wherein the actuating assembly (16) comprises a driver element (24), a spring device (26) and an actuator (28), wherein the first nut half (18) and the second nut half (20) are rotatably mounted about an axis of rotation (15) between a first rotational position (120) and a second rotational position (122) in a circumferential direction (94), wherein the actuator (28) is coupled to the driver element (24) via the spring device (26);
- arranging (144) the coupling element (22) in a coupling position (126) in which the first nut half (18) and the second nut half (20) are non-rotatably coupled in the circumferential direction (94), wherein the first nut half (18) and the second nut half (20) are arranged in the second rotational position (122) in which the driver element (24) is decoupled with the coupling element (22) in an axial direction (90);
- moving (146) the driver element (24) by the actuator (28) in the axial direction (90);
- rotating (148) the first nut half (18) and the second nut half (20) from the second rotational position (122) to the first rotational position (120) in which the driver element (24) is coupled with the coupling element (22) in the axial direction (90);
- displacing (150) the coupling element (22) in the axial direction (90) from the coupling position (126) to an uncoupling position (124) in which the first nut half (18) and the second nut half (20) are uncoupled in the circumferential direction (94).

15. Method (140) according to claim 14, **characterized in that** in the step of moving (146) the driver element (24) is biased by the actuator (28) via the spring device (26) in the axial direction (90) to a first position (128), wherein the driver element (24) is couplable in the first position (128) with the coupling element (22) in the uncoupling position (124);
in particular wherein in the step of rotating (148) the driver element (24) is moved in the axial direction (90) from the first position (128) to a second position (130) in which the driver element (24) is couplable with the coupling element (22) in the coupling position (126), whereby the spring device (26) is biased via the driver element (24) towards the first position (128);
in particular wherein in the step of displacing (150) the driver element (24) is moved in the axial direction (90) from the second position (130) to the first position (128) by a biasing force of the spring device (26) directed to the first position (128), whereby the driver element (24) displaces the coupling element (22) from the coupling position (126) to the uncoupling position (124).

## Revendications

1. Dispositif de couplage (10) pour une ferrure de porte, comportant un module de couplage (14) et un module d'actionnement (16), le module de couplage (14) présentant une première moitié de fouillot(18), une deuxième moitié de fouillot (20) et un élément de couplage (22), le module d'actionnement (16) présentant un élément d'entraînement (24), un dispositif ressort (26) et un actionneur (28), la première moitié de fouillot (18) et la deuxième moitié de fouillot (20) étant montées rotatives dans une direction périphérique (94) autour d'un axe de rotation (15) respectivement entre une première position en rotation (120) et une deuxième position en rotation (122), l'élément de couplage (22) pouvant être décalé dans une direction axiale (90) entre une position de couplage (126) et une position de découplage (124), la première moitié de fouillot (18) et la deuxième moitié de fouillot (20) dans la position de couplage (126) étant couplées de manière solidaire en rotation dans la direction périphérique (94) au moyen de l'élément de couplage (22), la première moitié de fouillot (18) et la deuxième moitié de fouillot (20) dans la position de découplage (124) étant découplées dans la direction périphérique (94) au moyen de l'élément de couplage (22), l'actionneur (28) étant couplé à l'élément d'entraînement (24) par le biais du dispositif ressort (26), l'élément d'entraînement (24) étant déplaçable dans la direction axiale (90), **caractérisé en ce que** l'élément d'entraînement (24) est couplé à l'élément de couplage (22) dans la direction axiale (90) lorsqu'une moitié de fouillot (18, 20) couplée à l'élément de couplage (22) est disposée dans la première position en rotation (120), et **en ce que** l'élément d'entraînement (24) est découplé de l'élément de couplage (22) dans la direction axiale (90) lorsqu'une moitié de fouillot (18, 20) couplée à l'élément de couplage (22) est disposée dans la deuxième position en rotation (122).

2. Dispositif de couplage (10) selon la revendication 1, **caractérisé en ce que** la première moitié de fouillot (18) et la deuxième moitié de fouillot (20) présentent respectivement une rainure (48, 60) disposée radialement à l'extérieur, laquelle s'étend dans la direction axiale (90) et dans laquelle l'élément de couplage (22) est guidé.

3. Dispositif de couplage (10) selon la revendication 1 ou 2, **caractérisé en ce que** la première moitié de fouillot (18) et la deuxième moitié de fouillot (20) sont disposées de manière adjacente dans la direction axiale (90).

4. Dispositif de couplage (10) selon l'une des revendications 1 à 3, **caractérisé en ce que** l'élément de couplage (22) présente une saillie (66) disposée radialement à l'extérieur, l'élément d'entraînement (24) présentant une rainure (68) disposée radialement à l'intérieur, et lorsque la moitié de fouillot (18) couplée à l'élément de couplage (22) est disposée dans la première position rotation (120), la saillie (66) venant en prise dans la rainure (68), afin de coupler l'élément d'entraînement (24) à l'élément de couplage (22) dans la direction axiale (90), et la rainure (68) s'étendant dans la direction périphérique (94).

5. Dispositif de couplage (10) selon la revendication 4, **caractérisé en ce que** la rainure (68) présente au moins une première extrémité (70) et une deuxième extrémité (72), la première extrémité (70) étant ouverte dans la direction périphérique (94), en particulier la deuxième extrémité (72) étant ouverte dans la direction périphérique (94) et étant disposée de manière opposée à la première extrémité (70) dans l'élément d'entraînement (94).

6. Dispositif de couplage (10) selon l'une des revendications 1 à 5, **caractérisé en ce que** l'élément d'entraînement (24) est guidé dans la direction axiale (90).

7. Dispositif de couplage (10) selon l'une des revendications 1 à 6, **caractérisé en ce que** l'élément d'entraînement (24) peut être précontraint au moyen de l'actionneur (28) par le biais du dispositif ressort (26) dans la direction axiale (90) sélectivement dans une première position (128) ou dans une deuxième position (130), l'élément d'entraînement (24), dans la première position (128), pouvant être couplé à l'élément de couplage (22) dans la position de découplage (124) et, dans la deuxième position (130), pouvant être couplé à l'élément de couplage (22) dans la position de couplage (126).

8. Dispositif de couplage (10) selon l'une des revendications 1 à 7, **caractérisé en ce que** l'élément d'entraînement (24) est déplaçable dans la direction axiale (90) grâce à une force de précontrainte du dispositif ressort (26), lorsque la moitié de fouillot (18, 20) couplée à l'élément de couplage (22) est disposée respectivement dans la première position en rotation (120) ou la deuxième position rotation (122), en particulier l'élément d'entraînement (24) étant déplaçable sélectivement dans la première position (128) ou dans la deuxième position (130) grâce à une force de précontrainte du dispositif ressort (26).

9. Dispositif de couplage (10) selon l'une des revendications 1 à 8, **caractérisé en ce que** le dispositif ressort (26) peut être tendu dans la direction axiale (90) par un déplacement de la moitié de fouillot (18, 20) couplée à l'élément de couplage (22) de la deuxième position en rotation (122) à la première position en rotation (120) par le biais de l'élément d'entraînement (24).

10. Dispositif de couplage (10) selon l'une des revendications 1 à 9, **caractérisé en ce que** le dispositif ressort (26) est réalisé sous forme de ressort à branches, une première branche de ressort (27') du dispositif ressort (26) étant couplée à l'actionneur, une deuxième branche de ressort (27") étant couplée à l'élément d'entraînement, la première branche de ressort (27') étant déplaçable au moyen de l'actionneur (28) entre une première position finale de branche (87') et une deuxième position finale de branche (87").

11. Système de ferrure de porte comportant le dispositif de couplage (10) selon l'une des revendications 1 à 10.

12. Procédé (100) de couplage d'un dispositif de couplage (10), le procédé présentant les étapes suivantes :
- fourniture (102) du dispositif de couplage (10) comportant un module de couplage (14) et un module d'actionnement (16), le module de couplage (14) présentant une première moitié de fouillot (18), une deuxième moitié de fouillot (20) et un élément de couplage (22), le module d'actionnement (16) présentant un élément d'entraînement (24), un dispositif ressort (26) et un actionneur (28), la première moitié de fouillot (18) et la deuxième moitié de fouillot (20) étant montées rotatives dans une direction périphérique (94) respectivement autour d'un axe de rotation (15) entre une première position en rotation (120) et une deuxième position en rotation (122), l'actionneur (28) étant couplé à l'élément d'entraînement (24) par le biais du dispositif ressort (26) ;
- disposition (104) de l'élément de couplage (22) dans une position de découplage (124), dans laquelle la première moitié de fouillot (18) et la deuxième moitié de fouillot (20) sont découplées dans la direction périphérique (94), une moitié de fouillot (18, 20) couplée à l'élément de couplage (22) étant disposée dans la deuxième position en rotation (122), dans laquelle l'élément d'entraînement (24) est découplé de l'élément de couplage (22) dans une direction axiale (90) ;
- déplacement (106) de l'élément d'entraînement (24) au moyen de l'actionneur (28) dans la direction axiale (90) ;
- rotation (108) de la moitié de fouillot (18, 20) couplée à l'élément de couplage (22) de la deuxième position en rotation (122) à la première position rotation (120), dans laquelle l'élément d'entraînement (24) est couplé à l'élément de couplage (22) dans la direction axiale (90) ;
- décalage (110) de l'élément de couplage (22) dans la direction axiale (90) de la position de découplage (124) à une position de couplage (126), dans laquelle la première moitié de fouillot (18) et la deuxième moitié de fouillot (20) sont couplées de manière solidaire en rotation dans la direction périphérique (94).

13. Procédé (100) selon la revendication 12, **caractérisé en ce que**, dans l'étape du déplacement (106), l'élément d'entraînement (24) est tendu de manière précontrainte au moyen de l'actionneur (28) par le biais du dispositif ressort (26) dans la direction axiale (90) dans une deuxième position (130), l'élément d'entraînement (24) dans la deuxième position (130) pouvant être couplé à l'élément de couplage (22) dans la position de couplage (126) ;
en particulier dans l'étape de la rotation (108), l'élément d'entraînement (24) étant déplacé dans la direction axiale (90) de la deuxième position (130) à une première position (128), dans laquelle l'élément d'entraînement (24) peut être couplé à l'élément de couplage (22) dans la position de découplage (124), de sorte que le dispositif ressort (126) soit tendu par le biais de l'élément d'entraînement (24) en direction de la deuxième position (130) ;
en particulier dans l'étape du décalage (110), l'élément d'entraînement (24) étant déplacé dans la direction axiale (90) de la première position (128) à la deuxième position (130) grâce à une force de précontrainte du dispositif ressort (26) orientée vers la deuxième position (130), de sorte que l'élément d'entraînement (24) décale l'élément de couplage (22) de la position de découplage (124) à la position de couplage (126).

14. Procédé (140) de découplage d'un dispositif de couplage, le procédé présentant les étapes suivantes :
- fourniture (142) du dispositif de couplage (10) d'un module de couplage (14) et d'un module d'actionnement (16), le module de couplage (14) présentant une première moitié de fouillot (18), une deuxième moitié de fouillot (20) et un élément de couplage (22), le module d'actionnement (16) présentant un élément d'entraînement (24), un dispositif ressort (26) et un actionneur (28), la première moitié de fouillot (18) et la deuxième moitié de fouillot (20) étant montées rotatives dans une direction périphérique (94) autour d'un axe de rotation (15) entre une première position en rotation (120) et une deuxième position en rotation (122), l'actionneur (28) étant couplé à l'élément d'entraînement (24) par le biais du dispositif ressort (26) ;
- disposition (144) de l'élément de couplage (22) dans une position de couplage (126), dans laquelle la première moitié de fouillot (18) et la deuxième moitié de fouillot (20) sont couplées de manière solidaire en rotation dans la direction périphérique (94), la première moitié de fouillot (18) et la deuxième moitié de fouillot (20) étant disposées dans la deuxième position en rotation (122), dans laquelle l'élément d'entraînement (24) est découplé de l'élément de couplage (22) dans une direction axiale (90) ;
- déplacement (146) de l'élément d'entraînement (24) au moyen de l'actionneur (28) dans la direction axiale (90) ;
- rotation (148) de la première moitié de fouillot (18) et de la deuxième moitié de fouillot (20) de la deuxième position en rotation (122) à la première position rotation (120), dans laquelle l'élément d'entraînement (24) est découplé de l'élément de couplage (22) dans la direction axiale (90) ;
- décalage (150) de l'élément de couplage (22) dans la direction axiale (90) de la position de couplage (126) à une position de découplage (124), dans laquelle la première moitié de fouillot (18) et la deuxième moitié de fouillot (20) sont découplées dans la direction périphérique (94).

15. Procédé (140) selon la revendication 14, **caractérisé en ce que**, dans l'étape du déplacement (146), l'élément d'entraînement (24) est tendu de manière précontrainte au moyen de l'actionneur (28) par le biais du dispositif ressort (26) dans la direction axiale (90) dans une première position (128), l'élément d'entraînement (24) dans la première position (128) pouvant être couplé à l'élément de couplage (22) dans la position de découplage (124) ;
en particulier dans l'étape de la rotation (148), l'élément d'entraînement (24) étant déplacé dans la direction axiale (90) de la première position (128) à une deuxième position (130), dans laquelle l'élément d'entraînement (24) peut être couplé à l'élément de couplage (22) dans la position de couplage (126), de sorte que le dispositif ressort (26) soit tendu par le biais de l'élément d'entraînement (24) en direction de la première position (128) ;
en particulier dans l'étape du décalage (150), l'élément d'entraînement (24) étant déplacé dans la direction axiale (90) de la deuxième position (130) à la première position (128) grâce à une force de précontrainte du dispositif ressort (26) orientée vers la première position (128), de sorte que l'élément d'entraînement (24) décale l'élément de couplage (22) de la position de couplage (126) à la position de découplage (124).
